# EUROPÄISCHE PATENTANMELDUNG

(11) **EP 3 904 617 A1**
(43) Veröffentlichungstag der Anmeldung: **03.11.2021**
(21) Anmeldenummer: 21170484.6
(22) Anmeldetag: 26.04.2021
(51) Int. Cl.: E04B 2/18, E04B 2/20

(54) **LEHMBAUSTEIN UND LEHMBAUSTEINSYSTEM**

(30) Priorität: 27.04.2020 DE 102020111360; 24.11.2020 DE 102020131043
(71) Anmelder: Priedemann, Wolfgang, 12209 Berlin (DE)
(72) Erfinder: Priedemann, Wolfgang, 12209 Berlin (DE)
(74) Vertreter: Müller, Wolfram Hubertus

(57) **Zusammenfassung**

Die Erfindung betrifft einen Lehmbaustein (1) sowie ein Lehmbausteinsystem (10), welches aus einer Vielzahl gestapelter Lehmbausteine (1) besteht. Der Lehmbaustein (1) weist eine quaderförmige Grundform, die eine Oberseite (2) und eine Unterseite (3), zwei gegenüberliegende Seitenflächen (8) und zwei gegenüberliegende Stirnseitenflächen (9) umfasst, und zwei innenliegende vertikale Löcher (4), die sich jeweils zwischen der Oberseite (2) und der Unterseite (3) erstrecken, auf. Es ist mindestens eine horizontale Aussparung (7) vorgesehen, die sich ausschließlich zwischen den vertikalen Löchern (4) an der Oberseite (2) und/oder an der Unterseite (3) des Lehmbausteins (1) und dabei nicht bis zu den Stirnseitenflächen (9) erstreckt, sondern nur die vertikalen Löcher (4) verbindet. Das Lehmbausteinsystem (10) zeichnet sich durch ein innerhalb der Bausteine verlaufendes Belüftungssystem aus, welches durch vertikale (11) und horizontale (12) Kanäle gebildet wird.

## Beschreibung

Die Erfindung betrifft einen Lehmbaustein gemäß dem Oberbegriff des Patentanspruchs 1 und ein Lehmbausteinsystem mit solchen Lehmbausteinen.

Seit Jahrtausenden wird Lehm als Werkstoff im Bauhandwerk verwendet. Zur Anwendung kommt üblicherweise Stampflehm. Dabei wird eine mit ca. 25 % feuchte Lehmmasse in Formen oder zwischen Schalungen eingegeben und mittels eines Stampfers verdichtet. Anschließend findet ein mehrwöchiger, natürlicher Trocknungsprozess statt, ehe der Lehm bei einer Restfeuchte um 8-10% voll belastbar ist.

Lehm als Rohstoff ist in nahezu allen Regionen der Erde vorhanden. Der im Lehmbau angewendete Lehm ist eine Mischung aus Lehm, Tonerde, Silikat, Schluff und Schichtgestein. Je nach Beanspruchung werden zudem Zusätze wie Stroh oder Hanf-/ Flachsfasern beigemischt. Diese erhöhen die Druckfestigkeit. Im Lehmbau wird gewöhnlich Stampflehm verwendet, bei dem der Lehm durch mechanisches Stampfen verdichtet ist.

Aus Lehm gefertigte Gebäude zeichnen sich dabei durch ein besonders angenehmes Raumklima aus. Durch die Eigenschaft des Tonanteils, Wasser aufzunehmen und wieder abzugeben, ermöglicht Lehm durch Verdunstung eine natürliche Regulierung der Temperatur, insbesondere eine Reduzierung der Lufttemperatur und der Luftfeuchte im Inneren des Hauses. Zugleich reduziert sich die Objekttemperatur des Lehmbaustoffes und erzeugt dabei eine Strahlungskühlung. Aus diesem Grund werden vermehrt Lehmbauplatten für Wand- und Deckenverkleidungen verwendet.

Neben seinen hervorragenden raumklimatischen Eigenschaften birgt die Nutzung von Lehm jedoch eine Reihe von Schwierigkeiten, die eine breite industrielle Verwendung bisher verhindert hat. Für die Stabilität von Lehm ist ein bestimmter, gleichmäßiger Feuchtegrad notwendig. Trocknet der Lehm aus, so wird er brüchig, bei starker Durchnässung verliert er seine Formstabilität. Zudem setzt unter starker Druckbeanspruchung ein Materialfließen ein und der Lehm verformt sich dabei auch horizontal unter der Last.

In der US 2012/0222374 A1 ist ein Bausteinsystem beschrieben, welches aus einer Vielzahl stapelbarer Bausteine besteht. Die einzelnen Bausteine weisen jeweils einen vertikalen Kanal, einen durchgehenden Längsschlitz an der Unterseite und Erhebungen an der Oberseite auf. Als Baumaterial werden beispielsweise Beton, Ton oder Lehm angegeben.

Der Erfindung liegt die Aufgabe zu Grunde, einen Lehmbaustein und ein Lehmbausteinsystem bereitzustellen, die für eine industrielle Nutzung geeignet sind.

Diese Aufgabe wird durch einen Lehmbaustein mit den Merkmalen des Patentanspruchs 1 und ein Lehmbausteinsystem mit den Merkmalen des Patentanspruchs 3 gelöst. Ausgestaltungen der Erfindung sind in den abhängigen Ansprüchen angegeben.

Die erfindungsgemäße Lösung zeichnet sich dadurch aus, dass der Lehmbaustein eine quaderförmige Grundform, die eine Oberseite und eine Unterseite, zwei gegenüberliegende Seitenflächen und zwei gegenüberliegende Stirnseitenflächen umfasst, bei der sich zwei im Inneren des Bausteins liegende vertikale Löcher zwischen einer Oberseite und einer Unterseite des Bausteins erstrecken. Dabei erstreckt sich ausschließlich zwischen den vertikalen Löchern an der Oberseite oder/und an der Unterseite des Lehmbausteins eine horizontale Aussparung, die sich dabei nicht bis zu den Stirnseitenflächen erstreckt und die vertikalen Löcher verbindet.

Derartige Lehmbausteine ermöglichen die Bereitstellung eines Bausteinsystems bzw. eines Bauwerks, bei dem eine Luftzirkulation in vertikaler Richtung und in horizontaler Richtung in vertikalen und horizontalen Kanälen erfolgt, die durch die vertikalen Löcher und horizontalen Aussparungen gebildet sind. Da die horizontalen Aussparungen sich nur zwischen den vertikalen Löchern erstrecken, und nicht bis zur Stirnseite der Bausteine, entsteht dabei ein geschlossenes, mäanderförmiges und auf die Wand gesehen, flächiges Belüftungs- und Durchlüftungssystem mit zirkulierender Außenluft oder Raumluft.

Die erfindungsgemäße Lösung stellt eine zeitgemäße und wirtschaftliche Lösung zum Lehmbau bereit, die es erlaubt, nicht nur mittels aufwändiger Schalungen wie bei großflächigen Stampflehmwänden, sondern in Form von kleinformatigen, transportablen Elementen ein Lehmbauwerk mörtelfrei gestapelt zu errichten.

Die erfindungsgemäße Lösung ermöglicht unter anderem, dass Luft mit geringeren Temperaturniveau und Feuchtegrad aus bodennahen Bereichen oder Kellergewölben angesogen wird und ein Bauwerk kühlen kann, auch in höher liegenden Bereichen des Bauwerks. Die Zirkulation der Luft dient insbesondere der Feuchteabgabe undaufnahme sowie der Trocknung und stellt sicher, dass der Feuchtegrad des Lehms für die Stabilität kritische Grenzwerte nicht übersteigt. Die natürliche Speicherfähigkeit und Abgabefähigkeit von Wasser in Lehm können optimal zur Bereitstellung einer gewünschten und für das Raumklima angenehmen Feuchte genutzt werden. Der Trocknungsprozess kann kontrolliert im fertigen Lehmbau erfolgen. Eine Vortrocknung kann somit entfallen.

Grundsätzlich kann der erfindungsgemäße Lehmbaustein auch mehr als zwei vertikale Löcher umfassen, beispielsweise vier vertikale Löcher. Die zwei oder mehr vertikalen Löcher sind bevorzugt derart im Lehmbaustein angeordnet, dass sie auch bei einer versetzten Stapelung der Bausteine übereinander zu liegen kommen und durchgehende Kanäle bilden. Die vertikalen Löcher vergrößern dabei zusätzlich die Oberfläche des Lehmbausteins und dienen einer schnelleren, kontrollierten Austrocknung des inneren Kerns eines jeden Lehmbausteins. Außerdem erleichtern sie als Grifflöcher den händischen und automatisierten Transport der Steine.

Die horizontale Aussparung verläuft bevorzugt geradlinig zwischen zwei vertikalen Löchern. Gleichwohl ist auch nicht geradlinige Verbindung, beispielsweise eine schlangenlinienförmige Verbindung zwischen zwei vertikalen Löchern denkbar. Dies kann den Vorteil haben, dass größere Bereiche des Steins Feuchtigkeit in den vertikalen Kanal abgeben oder aus diesem aufnehmen können.

Weiter wird darauf hingewiesen, dass die horizontale Aussparung grundsätzlich eine beliebige Querschnittform aufweisen kann. In Ausgestaltungen ist sie U-förmig, rechteckförmig oder halbkreisförmig ausgebildet. Die horizontale Aussparung bildet eine Nut in der Oberfläche des Bausteins.

In einem Ausführungsbeispiel ist die Quaderform so gewählt, dass die Stirnseite des Lehmbausteins eine Breite von 300mm oder 400 mm aufweist.

Eine Ausgestaltung der Erfindung sieht vor, dass die Oberseite und die Unterseite der Lehmbausteine passend zueinander ausgeformt sind. Das bedeutet, dass die Oberseite und Unterseite eines jeden Steins einen Vorsprung beziehungsweise eine Einbuchtung korrespondierender Form aufweisen, sodass die Steine bei einer Stapelung ineinandergreifen. Die angepassten Oberflächenkonturen ermöglichen eine definierte Stapelung der Steine und eine Sicherung gegen ein Verrutschen. Vorsprung und Einbuchtung sind dabei vorzugsweise konisch gestaltet, sodass die Konturen bei einer Stapelung geführt und fixiert werden. Es kann dabei auf Mörtel als kraftförmigen Verbund verzichtet werden.

Der Vorsprung und die Einbuchtung können sich jeweils beispielsweise kreisförmig oder rechteckförmig um eines der vertikalen Löcher erstrecken. Grundsätzlich ist auch ein Vorsprung beziehungsweise eine Einbuchtung an den stirnseitigen Außenkanten des Steins möglich, um eine seitliche Fixierung zweier benachbarter Bausteine zu verbessern.

In einem weiteren Ausführungsbeispiel weist der Lehmbaustein neben einem ersten, hauptsächlich lehmhaltigen Bereich, einen zweiten Bereich auf, welcher vorrangig aus Mineralfasern besteht. Die Mineralfasern können dabei beispielsweise aus Steinwolle oder Glaswolle bestehen. Die verwendeten Mineralfasern bilden durch die guten wärmeisolierenden Eigenschaften eine zusätzliche Dämmschicht. Dabei ist die Ausrichtung der Mineralfasern bevorzugt vorrangig in horizontaler Richtung. Die beiden Bereiche des Ausführungsbeispiels sind so miteinander verbunden, dass Lehm aus dem ersten Bereich des Lehmbausteins teilweise in die Mineralfasern des zweiten Bereichs eindringt und auf diese Weise beide Bereiche fest verbindet. Dabei bildet der zweite Bereich beispielsweise einen seitlichen, bei einem Gebäude zur äußeren Umgebung gerichteten Bereich des Lehmbausteins.

Eine weitere Ausführungsvariante sieht vor, dass der Baustein an der Oberseite oder an der Unterseite mit einem Zwischenblech verbunden ist, welches sich über die gesamte Oberseite oder Unterseite erstreckt, perforiert ist und über Krallelemente mechanisch mit der Oberseite oder Unterseite verbunden ist. Das Zwischenblech dient bei einer Stapelung als Zwischenschicht zwischen zwei Lehmbausteinen, also in der Lagerfuge, und erhöht deren Formstabilität. Das Blech kann aus Edelstahl oder einem anderen Metall bestehen und ist an die jeweilige Oberfläche vom Lehmbaustein angepasst. Die Krallelemente sind in den Lehmbaustein verkrallt und verhindern eine Formänderung des Lehmbausteins unter Druck. Die Perforierungen im Blech lassen Feuchtigkeit durchtreten und erlauben eine Verbindung aneinander angrenzender Bausteine trotz des Blechs.

Gemäß einer weiteren Ausführungsvariante ist auch eine feuchtigkeitsabweisende Schicht als Zwischenschicht auf der Oberseite oder der Unterseite der Bausteine angeordnet. Als feuchtigkeitsabweisende Schicht kann beispielsweise ein Wachstuch beziehungsweise ein Wachsgewebe verwendet werden. Allerdings sind auch andere textile Gewirke möglich, die mit einem feuchtigkeitsabweisenden Material imprägniert sind. Eine solche Schicht verhindert, dass Feuchtigkeit in Fugen benachbarter Bausteine eindringen kann. Wachs hat zusätzlich den Vorteil, dass es unter dem Druck der Lehmbausteine in kleine Hohlräume treten kann und somit die Lagerfuge verdichtet.

In einem weiteren Ausführungsbeispiel ist der Baustein an der Oberseite oder Unterseite mit einer Zwischenschicht aus mineralischen Fasern versehen. Dabei ist beispielsweise ein Gewirke aus mineralischen Basaltfasern oder textilen Fasern vorgesehen. Basaltgewebe eignet sich aufgrund seiner besonders hohen Festigkeit gegen Reißen und gegen Schubkräfte in besonderem Maße für die Bereitstellung einer solchen Zwischenschicht. Darüber hinaus erhöht es den Reibungswiderstand der übereinander gestapelten Lehmbausteine, wenn es in der Lagerfuge angeordnet ist und verhindert so ein Verrutschen der Steine. Darüber hinaus kann die Druckstabilität der Verbindung zweier Bausteine erhöht werden.

In einem Ausführungsbeispiel ist auch eine Kombination aus Wachsgewebe und Basaltgewebe vorgesehen. Dabei werden die verdichtende Funktion des Wachsgewebes mit der stabilitätsfördernden Funktion von Basaltgewebe genutzt.

Der Lehmbaustein kann in einer weiteren Ausführung mechanisch verdichtet sein. Dies kann traditionell mittels Stampfen bzw. einer Stampftechnik erfolgen. Jedoch sind auch weitere Verfahren wie Rütteln, Schütteln oder Schleudern möglich. Über die gezielte Anwendung mechanischer Verdichtungsverfahren ist es dabei möglich, dass der Lehmbaustein gezielt in bestimmten Bereichen verdichtet ist. Der mechanisch verdichtete Baustein weist in verdichteten Bereichen eine ansteigende, höhere Festigkeit auf und kann dementsprechend höhere Lasten aufnehmen.

Eine weitere Variante der Festigkeitserhöhung der Bausteine ist die Integration mineralischer Fasern, insbesondere modifizierter mineralischer Fasern in den Baustein. Die mineralischen Fasern können beispielsweise aus Steinwolle bestehen, beispielsweise aus glatten, gerauten oder spiralförmigen Steinfasern. Sie sind dem flüssigen bzw. teigigen Lehm beigemengt und bilden später im Stein eine Bewehrung. Somit weist der Lehmbaustein eine höhere Festigkeit auf und kann größere Lasten aufnehmen, ohne sich dabei zu verformen. Eine Ausführungsvariante hierzu sieht vor, dass Basaltgewebe in den Lehmbaustein integriert ist. Dabei können Schichten von Basaltgewebe horizontal in den Lehmbaustein eingelassen sein und damit den Lehmbaustein bewehren.

In einem weiteren Ausführungsbeispiel weist der Lehmbaustein innerhalb des Bausteins verschiedene Festigkeiten auf. Dies kann über mechanische Verfahren zur Verdichtung erreicht werden, beispielsweise indem beim Schleudern des Lehms eine verstärkte Verdichtung in den Ecken und Außenkanten erfolgt. Auch lässt sich eine veränderte Festigkeit im Baustein beispielsweise durch eine unterschiedliche Verteilung von mineralischen Fasern im Baustein darstellen.

In einer Ausführungsvariante ist vorgesehen, dass der Baustein eine erhöhte Festigkeit im Bodenbereich, angrenzend an die Unterseite des Bausteins aufweist, da hier die auftretenden Belastungen besonders groß sind. In einer weiteren Ausführungsvariante sind die Ecken oder Außenkanten des Bausteins verstärkt, da auch dort die Belastung der Bausteine größer ist.

Ein Ausführungsbeispiel der Erfindung sieht vor, dass der Baustein mindestens eine Vertiefung an der Oberseite und mindestens eine Vertiefung an der Unterseite aufweist, wobei die Vertiefungen jeweils um die vertikalen Löcher angeordnet ist. Eine solche Vertiefung dient dazu, ein Fixierelement aufzunehmen, wobei das Fixierelement dazu ausgebildet ist, im Bereich der vertikalen Löcher in jeweils zwei übereinanderliegende Bausteine hineinzuragen und diese dadurch gegen ein seitliches Verschieben abzusichern.

Die Ausbildung einer Vertiefung an Ober- und Unterseite des Bausteins in Kombination mit Fixierelementen stellt ein einfaches und gleichzeitig sicheres System zum Schutz gegen Verschieben gestapelter Bausteine dar. Im Vergleich zu einer technischen Ausführung, bei der der Baustein passende Vorsprünge an Ober- bzw. Unterseite der Bausteine aufweist, ist die Herstellung von Bausteinen mit beispielsweise symmetrischen Vertiefungen an Ober- und Unterseite einfacher und kostensparender.

Eine Ausgestaltung sieht vor, dass die Vertiefung konisch geformt ist, wobei sich der Außenumfang der Vertiefung in Richtung einer horizontalen Grundfläche, die versetzt zur Oberfläche des Bausteins verläuft, verringert. Diese Ausgestaltung gilt bevorzugt in Kombination mit einem entsprechend mindestens teilweise konisch ausgeformten Fixierelement. Eine konische Formgebung erleichtert eine automatische Zentrierung zweier übereinander angeordneter Lehmbausteinen mittels der Fixierelemente, die in die jeweiligen Vertiefungen eingesetzt werden.

Alternativ kann vorgesehen sein, dass die Vertiefung zylindrisch geformt ist. Dementsprechend ist auch das Fixierelement, das in die Vertiefung eingesetzt wird, zylindrisch geformt.

Die Vertiefung kann auch andere Formen aufweisen, beispielsweise eine im Querschnitt viereckige bzw. polygonale Form. Das Fixierelement weist eine korrespondierende Form auf.

Gemäß einer Ausführungsvariante sind die Oberseite des Bausteins und die Unterseite des Bausteins symmetrisch zueinander ausgebildet. Somit ist es unerheblich, welche Seite oben aufliegt. Dies kann beispielsweise die Herstellung, die Lagerung und/oder das Stapeln der Steine vereinfachen.

Eine weitere Ausgestaltung der Erfindung sieht vor, dass der Baustein an einer seiner Seitenflächen vertikal angeordnete nutenförmige Einbuchtungen aufweist. Diese dienen der Bildung von Außenkanälen in einem Bausteinsystem mit einer Vielzahl gestapelter Lehmbausteine. Die gebildeten Außenkanäle verlaufen dabei - anders als die durch die vertikalen Löcher gebildeten vertikalen Kanäle - an der Außenseite oder an der Innenseite der durch die gestapelten Lehmbausteinen gebildeten Wand.

Dabei kann der Baustein eine mittige Einbuchtung und jeweils zwei seitliche Einbuchtungen aufweisen, wobei die seitlichen Einbuchtungen jeweils an eine Stirnseitenfläche des Bausteins angrenzen. Dabei kann vorgesehen sein, dass die mittige Einbuchtung doppelt so breit ausgebildet ist wie die einzelnen seitlichen Einbuchtungen. Es ist also vorgesehen, dass die seitlichen Einbuchtungen an jeweils einem Ende der Seitenfläche angeordnet sind und die mittige Einbuchtung mittig an der Seitenfläche positioniert ist. Wenn zwei solche Bausteine nebeneinander angeordnet sind, ergänzen sich jeweils zwei seitliche Einbuchtungen zu einer zusammengesetzten Einbuchtung, deren Breite der mittigen Einbuchtung entspricht.

Durch die Bereitstellung von Einbuchtungen sowohl mittig als auch seitlich werden durch (versetzt oder nicht versetzt) übereinander gestapelte Bausteine eine Mehrzahl vertikaler Außenkanäle gebildet, die sich im Abstand der halben Bausteinlänge parallel in vertikaler Richtung erstrecken.

Eine weitere Ausgestaltung sieht vor, dass die beiden vertikalen Löcher, die im Inneren des Lehmbausteines ausgebildet sind, sowohl an der Oberseite als auch an der Unterseite jeweils durch eine horizontale Aussparung verbunden sind. Ein solcher Lehmbaustein ist vollständig symmetrisch ausgebildet. Jedoch ist es ebenso denkbar, dass eine horizontale Aussparung, die die beiden vertikalen Löcher verbindet, lediglich an der Oberseite oder an der Unterseite des Lehmbausteines ausgebildet ist, auch wenn sowohl an der Oberseite als auch in der Unterseite Fixierelemente in Vertiefungen der jeweiligen Seite angeordnet sind. Sofern die horizontale Aussparung sowohl an der Oberseite als auch an der Unterseite des Lehmbausteines ausgebildet ist, bilden bei gerade oder versetzt übereinander angeordneten Bausteinen die aneinander angrenzenden horizontalen Aussparungen jeweils zusammen einen horizontalen Kanal. Die horizontalen Aussparungen sind beispielsweise im Querschnitt U-förmig ausgebildet. Dies gilt allgemein.

Ein weiterer Aspekt der Erfindung betrifft ein Bausteinsystem, welches aus einer Vielzahl gestapelter Lehmbausteine mit den Merkmalen des Patentanspruchs 1 besteht. Dabei bilden die vertikalen Löcher der einzelnen Bausteine vertikale Kanäle, die sich durch das gesamte System ziehen. Die horizontalen Aussparungen bilden jeweils für sich einen horizontalen Kanal, der jeweils zwei vertikale Kanäle verbindet, sodass ein innenliegendes Belüftungssystem gebildet ist, welches sich durch das gesamte System erstreckt, ohne dabei seitlich aus den Bausteinen hervorzutreten. Im Bausteinsystem ist dementsprechend ein System kommunizierender Kanäle implementiert.

Das System kommunizierender Kanäle ermöglicht eine Luftzirkulation im Inneren der Lehmbausteine und eine wandflächige Trocknung, die sicherstellt, dass der Feuchtegrad des Lehms kritische Grenzwerte nicht übersteigt oder unterschreitet. Die natürliche Speicherfähigkeit und Abgabefähigkeit von Wasser in Lehm werden optimal zur Bereitstellung einer gewünschten und für das Raumklima angenehmen Feuchte genutzt.

Dabei sieht eine Ausgestaltung eine Stapelung der Bausteine in drei verschiedenen Weisen vor. In einer ersten Variante werden die Bausteine so übereinandergesetzt, dass alle vertikalen Löcher koaxial übereinander liegen und alle Seitenflächen der Lehmbausteine aneinandergrenzen. In einer zweiten Variante erfolgt eine Stapelung versetzt aufeinander liegend. Die Lehmbausteine werden ähnlich zu einer herkömmlichen Ziegelwand versetzt zueinander gestapelt. Dabei ist vorgesehen, den Versatz um jeweils den Abstand der vertikalen Löcher zueinander zu wählen, sodass die vertikalen Löcher weiterhin einen vertikalen Kanal bilden, auch wenn die Seitenflächen vom Baustein nicht an die Seitenflächen des darunterliegenden Bausteins angrenzen. In einer dritten Variante liegen die Bausteine versetzt aufeinander und sind sie dabei um 90° um die vertikale Achse gedreht. Dabei werden die Bausteine analog zur versetzten Stapelung so positioniert, dass nur eine teilweise Überlappung der Steine vorliegt und die vertikalen Löcher übereinander liegen. Jedoch werden die Steine in einem rechten Winkel zueinander gestapelt. Somit kann eine Wandecke gebildet werden, wobei sich das Belüftungssystem auch um die Ecke erstreckt.

In einer Ausführungsvariante sind die Vorsprünge und Einbuchtungen so gestaltet, dass bei jeder Stapelart die Oberflächen ineinandergreifen. Dazu ist eine Ausprägung eines Vorsprungs bzw. einer Einbuchtung um die vertikalen Löcher vorgesehen. Die Ausprägungen können ringartig oder quadratisch sein.

Die vertikalen Löcher bilden vertikale Kanäle in dem Bausteinsystem. In einer Ausführungsvariante sind Spannvorrichtungen in die vertikalen Kanäle eingesetzt. Die Spannvorrichtungen stützen sich dabei am obersten und untersten Baustein des vertikalen Kanals ab und belasten diese mit einer aufeinander zu gerichteten Vorspannkraft. Hierdurch wird die Wand flächig vorgespannt und somit die Stabilität der Wand bzw. des Systems insgesamt erhöht, was es dann wiederum ermöglicht, wie bei Spannbeton komplexere Wandgestaltungen zu realisieren, die beispielsweise Überhänge aufweisen. Dabei können die Spannelemente aus einer Gewindestange bestehen, welche über Druckplatten und Muttern am jeweiligen Ende eine Kraft auf den Lehmbaustein auftragen. Alternativ ist auch die Verwendung einer Zugstange oder eines Zugseils anstelle einer Gewindestange möglich.

In einer weiteren Ausführungsvariante sind Metallstangen in die vertikalen Kanäle integriert. Damit kann beispielsweise die Stabilität des Systems erhöht werden oder beim Aufbau des Bausteinsystems garantiert werden, dass die Steine richtig positioniert sind. In einem weiteren Ausführungsbeispiel werden beispielsweise mit Hilfe der Metallstangen Elemente zur Luftleitung in die Kanäle eingebracht. Dabei können beispielsweise blockierende Elemente wie Stopfen, oder Ventile oder Luftverwirbler in die vertikalen Kanäle eingebracht werden, wenn eine bestimmte Luftführung in dem Belüftungssystem realisiert werden soll.

Das Bausteinsystem wird bevorzugt mörtelfrei ausgebildet. Die Verwendung von Lehm ermöglicht, dass die Bausteine sich durch Anfeuchtung und Austrocknung direkt miteinander verbinden und adhäsiv verbunden bleiben. Dennoch kann in einem Ausführungsbeispiel die Verwendung von Kleber in den Lagerfugen vorgesehen sein, um die Stärke der vertikalen Verbindung zweier Bausteine und die Dichtigkeit der Lagerfuge weiter zu erhöhen. Dabei wird beispielsweise ein natürlicher Klebstoff wie Reiskleber eingesetzt. Jedoch sind wie erläutert in alternativen Ausführungsvarianten Gestaltungen möglich, in denen ein Zwischenblech, eine feuchtigkeitsabweisende Schicht oder eine Mineralwollfaserschicht jeweils zwischen zwei Bausteinen angeordnet ist.

So ist in einer weiteren Ausführungsvariante dem Lehmbaustein an zumindest eine Seite eine feuchtigkeitsabweisende Schicht zugeordnet. Die vorzugsweise porenschließende Schicht dient dem Schutz vor Witterung, besonders Regenwasser, und bewahrt den Lehmbaustein vor einer Auswaschung. Sie verhindert das Eindringen von Wasser in die Fugen (soweit vorhanden) zwischen zwei Bausteinen. Die Beschichtung kann aus gebranntem Ton, einer Lackschicht oder Putz bestehen. In einem Ausführungsbeispiel kann das Lehmbausteinsystem bzw. eine Wand aus Lehmbausteinen auch mit einer Vorhangfassade oder mit einem dampfdiffusionsoffenen Vollwärmeschutz versehen werden.

Sofern die Bausteine einen seitlichen Bereich primär aus Mineralfasern aufweisen, bildet in einer Ausführungsvariante dieser Bereich der Bausteine die Außenwand des Bausteinsystems, wobei eine Fassadenplatte, eine Lehmplatte und/oder ein Lehmputz mit der Außenwand verbunden sein kann.

In einem Ausführungsbeispiel ist das durch die horizontalen und vertikalen Kanäle gebildete Belüftungssystem mit mindestens einer ersten Schnittstelle verbunden, die das Belüftungssystem mit innerer Raumluft eines durch das Bausteinsystem begrenzten Raumes koppelt. Dabei kann vorgesehen sein, dass die Schnittstelle als eine Wandöffnung mit integriertem Ventilator und/oder Klappen ausgebildet ist.

In einer weiteren Ausführungsvariante ist das Belüftungssystem mit mindestens einer zweiten Schnittstelle verbunden, die das Belüftungssystem mit äußerer Umgebungsluft koppelt. Auch hier kann als Schnittstelle eine Wandöffnung mit integriertem Ventilator und/oder Klappen vorgesehen sein.

In einer Ausführungsvariante sind Elemente zur Luftleitung in das Belüftungssystem eingelassen. Zum Beispiel Ventilatoren, Stopfen oder Klappen lenken und regulieren den Luftstrom innerhalb des Bausteinsystems. In einer weiteren Variante sind zusätzlich Ventile eingelassen, um ein gerichtetes Zirkulieren der Luft zu gewährleisten.

Die Elemente zur Steuerung der Luftströme dienen dazu, einen regelmäßigen Luftaustausch beispielsweise gemäß der DIN 1946 Teil 6 zu ermöglichen. Darüber hinaus lässt sich über die Kanäle auch gezielt die Raumtemperatur und die Luftfeuchtigkeit im Inneren des Gebäudes regulieren. So lässt sich warme oder kalte Luft innerhalb des Bauwerks über die Ventilatoren verschieben. An einem heißen Tag kann es beispielsweise sinnvoll sein, kalte Luft aus einem Kellergeschoss oder bodennahe Luft aus der äußeren Umgebung in das Gebäude zu leiten. Dementsprechend lässt sich auch die Luftfeuchte im Inneren des Gebäudes steuern. Durch die Fähigkeit von Lehm, Wasser zu speichern und wieder an die Luft abzugeben, lässt sich Luft gezielt durch das Belüftungssystem leiten, um ein angenehmes Raumklima zu erzeugen. Bei der Wasserabgabe entsteht eine Verdunstungskälte, welche eine adiabate Kühlung darstellt.

In einer Ausgestaltung der Erfindung ist vorgesehen, dass mehrere ersten und zweiten Schnittstellen in horizontaler und/oder vertikaler Anordnung in der durch die Mehrzahl von Bausteinen gebildeten Wand ausgebildet sind. Auf diese Weise ist es möglich, eine größere Menge an Frischluft einzuleiten, um einen ausreichenden Luftaustausch zu ermöglichen.

Gleichzeitig kann auf diese Weise an verschiedenen Punkten der Wand Luft in das Belüftungssystem eingeleitet werden. Besonders bei unterschiedlichen Luft- bzw. Wandtemperaturen kann dies beabsichtigt sein. Unterschiedliche Temperaturen der Wand bzw. der Luft können beispielsweise auftreten, wenn ein Teil der Wand von der Sonne beschienen und erwärmt wird und ein anderer Teil der Wand im kühlen Schatten liegt.

Eine Ausgestaltung sieht vor, dass eine Mehrzahl an Schnittstellen in unterschiedlichen Höhen der Wand eingelassen ist. Dies kann für Schnittstellen, die das Belüftungssystem hinsichtlich innerer Raumluft und/oder hinsichtlich äußerer Umgebungsluft verbinden gelten. So kann eine unterschiedliche vertikale Höhe besonders vorteilhaft sein, um wärmere oder kältere Luft zuzuführen bzw. abzuführen. Dabei kann die Tatsache genutzt werden, dass kalte Luft grundsätzlich schwerer ist als warme Luft.

Wenn beispielsweise eine Schnittstelle, welche die innere Raumluft mit dem Belüftungssystem verbindet in einem oberen Bereich des Raumes, also in einem Bereich nahe der Raumdecke, angeordnet ist, so kann auf diese Weise besonders warme Raumluft aus dem Raum abgeleitet werden. Dies kann beispielsweise an besonders heißen Tagen von Vorteil sein.

In der Regel wird vorgesehen sein, dass über die mit der äußeren Umgebungsluft gekoppelten zweiten Schnittstellen Luft über die ersten Schnittstellen einem Innenraum zugeführt wird, also Außenluft dem Innenraum zugeführt wird, die sich im meanderförmigen Verlauf der durch die Mehrzahl von Bausteinen gebildeten Wand abkühlt und/oder mit Feuchtigkeit anreichert, wobei sich abhängig von Innen- und Au ßentemperatur durch eingesetzte Ventilatoren auch eine umgekehrte Strömungsrichtung einstellen lässt. Jedoch sind auch Ausführungsvarianten vorgesehen, bei denen über eine Mehrzahl von ersten Schnittstellen, die in unterschiedlicher Wandhöhe angeordnet sind, Luft aus dem Innenraum im meanderförmigen Verlauf der durch die Mehrzahl von Bausteinen gebildeten Wand abgekühlt und/oder mit Feuchtigkeit angereichert und dann erneut dem Innenraum zugeführt wird, beispielsweise um im Winter trockene Heizungsluft mit Feuchtigkeit zu versehen.

In einer Ausgestaltung der Erfindung ist vorgesehen, dass mehrere ersten und zweiten Schnittstellen in horizontaler und/oder vertikaler Anordnung in der durch die Mehrzahl von Bausteinen gebildeten Wand ausgebildet sind. Auf diese Weise ist es möglich, eine größere Menge an Frischluft einzuleiten, um einen ausreichenden Luftaustausch zu ermöglichen.

In einer weiteren Ausführungsvariante sind die horizontalen Kanäle mit wasserspeichernden Elementen gefüllt, welche dazu dienen, Wasser aus der Umgebungsluft aufzunehmen, zu speichern und wieder an die Luft abzugeben. Dazu kann beispielsweise Hydrogranulat (z.B. Blähton) in den horizontalen Kanälen angeordnet sein. In Kombination mit den Elementen zur Luftleitung lässt sich so eine verstärkte Feuchtigkeitsregulierung realisieren, wodurch das Raumklima weiter verbessert ist. Wenn beispielsweise die vertikalen Kanäle an ihren Enden vollständig oder teilweise durch Klappen oder dergleichen verschlossen werden, so wird der Luftzug durch die horizontalen Kanäle verstärkt. Wenn diese mit Hydrogranulat befüllt sind, kann die mäanderförmig entlang eines oder mehrerer der mit Hydrogranulat befüllten horizontalen Kanäle geleitete Luft entsprechend verbessert in ihrem Feuchtegehalt reguliert werden.

In einer Ausführungsvariante ist außerdem vorgesehen, dass durch querliegende Lehmbausteine eine Wandaussteifung gebildet wird. Dabei werden in einer Wand Lehmbausteine so eingesetzt, dass die Stirnseiten der Lehmbausteine aus der Wand hinausragen und einen Vorsprung bilden. So ist die Wand gegen seitlich angreifende Kräfte verstärkt. Zusätzlich lässt sich beispielsweise durch Gewindestangen eine Vorspannung in den Vorsprung integrieren, damit die Stabilität des Mauerwerks erhöht ist. Darüber hinaus können Ecken im Mauerwerk vorgesehen sein, die auch eine Verstärkung des Mauerwerks gegen seitliche Kräfte darstellen.

Eine Ausführungsvariante des Bausteinsystems sieht vor, dass
- der Baustein mindestens eine Vertiefung an der Oberseite und mindestens eine Vertiefung an der Unterseite aufweist, wobei die Vertiefungen jeweils um die vertikalen Löcher angeordnet sind; und
- das Bausteinsystem eine Mehrzahl an Fixierelementen aufweist, welche dazu ausgebildet sind, in die benachbarten Vertiefungen zweier gestapelter Bausteine hineinzuragen und diese dadurch gegen ein seitliches Verschieben zu sichern.

Dabei kann vorgesehen sein, dass die Fixierelemente eine Höhe aufweisen, welche der doppelten Tiefe der Vertiefungen entspricht. Als Höhe ist hierbei die vertikale Erstreckung des Fixierelements, also der Abstand zwischen Oberseite und Unterseite des Fixierelements zu verstehen. Dementsprechend ist die Tiefe der Vertiefung als der vertikale Abstand zwischen Grundfläche der Vertiefung und Oberfläche des Lehmbausteins definiert.

Dabei können die Fixierelemente aus getrocknetem Lehm oder Ton gebildet sein. Eine Ausführungsvariante hierzu sieht vor, dass ein Tonanteil von mindestens 70% vorliegt. Im Allgemeinen besteht Lehm hauptsächlich aus Ton, Schluff, Schichtgestein und Wasser. Je höher der Tonanteil ist, desto höher ist die Fähigkeit des Lehms, Wasser aufzunehmen und wieder abzugeben. Dementsprechend wird durch einen hohen Tongehalt eine verbesserte Feuchtigkeitsspeicherfähigkeit für ein verbessertes Raumklima bereitgestellt. Die Ausbildung der Fixierelemente aus Ton führt somit in Anbetracht des Umstands, dass die Fixierelemente in den vertikalen Kanälen der Bausteine angeordnet sind, die Teil des Belüftungssystems sind, zum verbesserten Raumklima. Die Fixierelemente aus Tonverbessern dabei die natürliche Speicherfähigkeit und Abgabefähigkeit von Wasser in den Lehmbausteinen des Bausteinsystems.

Fixierelemente aus Ton können auch als Tellerfeder oder Tellerscheibenfeder bezeichnet werden.

Allgemein gilt, dass der getrocknete Lehm des erfindungsgemäßen Lehmbausteins in Ausführungsbeispielen mindestens 70% Tonanteil aufweist.

Jedoch wird darauf hingewiesen, dass die Fixierelemente alternativ aus einem anderen Material, beispielsweise Stein oder Beton gebildet sein können.

Gemäß einer Ausführungsvariante sind die Fixierelemente zylindrisch ausgebildet. Eine zylindrische Ausbildung der Fixierelemente ermöglicht ein einfaches und spielarmes Einsetzen der Fixierelemente in die Vertiefungen, ohne dass auf die Ausrichtung des Fixierelements und des Bausteins geachtet werden müsste.

Alternativ kann vorgesehen sein, dass die Fixierelemente doppelkonisch ausgebildet sind und sich der äußere Umfang des Fixierelements in Richtung einer unteren und/oder einer oberen Grenzfläche jeweils verringert. Eine solche doppelkonische Form erlaubt ein vereinfachtes Einsetzen der Fixierelemente in den Baustein. Dabei ist in diesem Ausführungsbeispiel vorgesehen, dass die Vertiefungen am Baustein passend zum Fixierelement gestaltet sind und eine entsprechende konische Form aufweisen.

In einem Ausführungsbeispiel weisen die Fixierelemente jeweils eine mittige Durchgangsbohrung auf. Durch die Durchgangsbohrung ist in dem Bausteinsystem weiterhin eine Verbindung der vertikalen Kanäle gewährleistet, so dass Luft und Feuchte in den vertikalen Kanälen des Bausteinsystems zirkulieren kann.

Dabei kann die Durchgangsbohrung einen geringeren Durchmesser aufweisen als der Durchmesser der vertikalen Löcher. Der verminderte Durchmesser der Durchgangsbohrung verursacht eine Beschleunigung der durchströmenden Luft (Düsenwirkung bzw. Venturi-Effekt) und verbessert somit die Feuchteaufnahme bzw. Feuchteabgabe im Bausteinsystem.

Ein weiterer Erfindungsaspekt sieht vor, dass
- jeder Baustein an einer seiner Seitenflächen vertikal angeordnete nutenförmige Einbuchtungen aufweist, und
- die Einbuchtungen der Mehrzahl von Bausteinen eine Mehrzahl vertikaler Außenkanäle bilden.

Insbesondere ist vorgesehen, dass die Bausteine jeweils zwei seitliche Einbuchtungen an jeweils einem stirnseitigen Ende der Seitenfläche und eine mittige Einbuchtung aufweisen, wobei die mittige Einbuchtung die doppelte Breite aufweist wie die seitlichen Einbuchtungen. Bei zwei seitlich angrenzenden Bausteinen ergänzen sich somit die zwei benachbarten seitlichen Einbuchtungen zu einer zusammengesetzten Einbuchtung, dessen Breite der mittleren Einbuchtung entspricht.

Bei einer Stapelung der Bausteine fluchten die einzelnen vertikalen Einbuchtungen so ineinander, dass sie eine Mehrzahl vertikaler Außenkanäle bilden. Diese können durch Querverbindungen miteinander verbunden sein, so dass sie ein zusammenhängendes System bilden. Bei den Außenkanälen handelt es sich insofern um Außenkanäle, als sie an der Außenseite oder an der Innenseite einer durch die gestapelten Bausteine bestehenden Wand ausgebildet sind.

Die Bildung von vertikalen Außenkanälen erfolgt auch bei einer versetzten Stapelung der Bausteine, bei der übereinanderliegende Bausteine jeweils zur Hälfte gegeneinander versetzt sind, also den darunterliegenden Stein zur Hälfte überdecken. Hierbei wechseln sich zusammengesetzte Einbuchtungen mit mittigen Einbuchtungen ab und bilden das System vertikaler Einbuchtungen, welches sich vertikal durch das gesamte Bausteinsystem erstreckt.

Die Außenkanäle können beispielsweise im Querschnitt U-förmig ausgebildet sein.

Es kann vorgesehen sein, dass das System vertikaler Einbuchtungen einer Verlegung von Heizungsrohren, Versorgungsrohren oder Kabeln dienen. Dabei sind die Außenkanäle rauminnenseitig dazu vorgesehen und ausgebildet sind, Heizungsrohre, Versorgungsrohre oder Kabel aufzunehmen.

Eine weitere Ausführungsvariante sieht vor, dass die Seitenflächen der Bausteine, die die vertikal angeordneten Einbuchtungen ausbilden, die Rauminnenseite einer durch die gestapelten Bausteine gebildeten Wand bilden, wobei die durch die Einbuchtungen gebildeten vertikalen Außenkanäle Kanäle an der Rauminnenseite bilden.

Dabei kann eine rauminnenseitige Wandverkleidung vorgesehen sein, die an der Rauminnenseite mit der Wand verbunden ist, wobei die rauminnenseitige Wandverkleidung die vertikalen Außenkanäle rauminnenseitig abdeckt. Die rauminnenseitige Wandverkleidung deckt somit die vertikalen Außenkanäle ab, so dass in den Kanälen angeordnete Elemente wie Versorgungsrohre oder Kabel nicht sichtbar sind.

Es kann weiter vorgesehen sein, dass auch durch die vertikalen Außenkanäle Luft geleitet wird, diese somit ein weiteres System der Luftzirkulation bereitstellen. Über die in den vertikalen Außenkanälen zirkulierende Luft kann dabei der Feuchtegehalt der rauminnenseitigen Wandverkleidung beeinflusst werden. Wenn beispielsweise ein feuchtes Raumklima vorliegt und die rauminnenseitige Wandverkleidung dementsprechend viel Feuchtigkeit aufnimmt, kann durch eine trockene, in den vertikalen Außenkanälen zirkulierende Luft der Feuchtigkeitsgehalt der rauminnenseitigen Wandverkleidung und damit auch die Feuchtigkeit im Raum reduziert werden. Wenn andererseits ein trockenes Raumklima vorliegt und die rauminnenseitige Wandverkleidung dementsprechend wenig Feuchtigkeit enthält, kann durch eine feuchte, in den vertikalen Außenkanälen zirkulierende Luft der Feuchtigkeitsgehalt der rauminnenseitigen Wandverkleidung und damit auch die Feuchtigkeit im Raum erhöht werden.

Dabei kann vorgesehen sein, dass das durch die vertikalen Außenkanäle gebildete System der Luftzirkulation mit dem Belüftungssystem, das durch die vertikalen Kanäle in den Lehmbausteinen gebildet wird, gekoppelt wird bzw. beide Systeme zu einem System integriert werden.

Weiter kann vorgesehen sein, dass in die Außenkanäle Befestigungsmittel für die Befestigung der rauminnenseitigen Wandverkleidung integriert sind. Dabei können beispielsweise Unterkonstruktionsschienen in den Vertiefungen befestigt sein, die der Befestigung der Wandverkleidung dienen.

Es kann weiter vorgesehen sein, dass die rauminnenseitige Wandverkleidung aus Lehmbauplatten oder Tonlamellen besteht. Durch die erhöhte Feuchtigkeitsspeicherfähigkeit von Lehmbauplatten oder Tonlamellen wird ein verbessertes Raumklima bereitgestellt.

In einer weiteren Ausführungsvariante ist eine rauminnenseitige Wandverkleidung mit der Innenseite der durch die gestapelten Bausteine gebildeten Wand verbunden, wobei zwischen der Wandverkleidung und der Wand zumindest teilweise ein Zwischenraum ausgebildet ist, in dem Luft zirkulieren kann.

Dabei kann der Zwischenraum durch eine Beabstandung der Wandverkleidung von der Innenseite oder durch Außenkanäle an der Innenseite und/oder der Wandverkleidung gebildet ist. Durch den Zwischenraum ist es auf einfache Weise möglich, dass die Wandverkleidung beidseitig von Luft umströmt wird. Insbesondere für den Fall einer feuchtigkeitsspeichernden Wandverkleidung wie einer Lehmbauplatte ist dies vorteilhaft, da durch den Zwischenraum eine optimale flächenmäßige Feuchtigkeitsaufnahme und Feuchtigkeitsabgabe durch die Wandverkleidung ermöglicht ist.

In einer Ausgestaltung der Erfindung ist der Zwischenraum der rauminnenseitigen Wandverkleidung zur Innenwand über die mindestens eine erste Schnittstelle mit dem durch die horizontalen und vertikalen Kanäle gebildete Belüftungssystem verbunden.

In einer weiteren Ausgestaltung ist der Zwischenraum des Weiteren über mindestens einen Luftdurchlass mit der inneren Raumluft verbunden. Es kann dabei beispielsweise vorgesehen sein, dass oberhalb, unterhalb und/oder durch Löcher in der rauminnenseitigen Wandverkleidung solche Luftdurchlässe bereitgestellt werden. Weiter kann vorgesehen sein, dass eine Vielzahl an ersten Schnittstellen oder/und solchen Luftdurchlässe in verschiedenen Höhen angeordnet sind, um gezielt eine gerichtete Luftströmung zu erreichen. Dabei kann sich zu Nutze gemacht werden, dass warme Luft grundsätzlich nach oben und kalte Luft nach unten strömt.

So ist es möglich, dass in einem Raum jeweils mindestens einen Luftdurchlass in Bodennähe und in Deckennähe angeordnet ist, insbesondere wenn die Wandverkleidung feuchtigkeitsspeichernd ist, beispielsweise im Falle einer Lehmbauplatte. Wenn in dem Raum trockene warme, trockene Luft herrscht, wie es im Winter oftmals durch Heizungsluft der Fall ist, kann die Luft durch den deckennahen Luftdurchlass in den Zwischenraum geleitet werden. Im Zwischenraum wird die Luft befeuchtet und gekühlt und sinkt anschließend durch die Abkühlung nach unten, wo sie über den Luftdurchlass in Bodennähe wieder in den Raum geleitet werden kann.

Auf diese Weise ist ein Belüftungssystem realisiert sein, bei dem das Raumklima aktiv beeinflusst werden kann. Dabei ist insbesondere die Fähigkeit des Systems Wärme und Feuchtigkeit aufzunehmen und zu speichern vorteilhaft.

So kann gezielt an heißen trockenen Tagen Luft durch das Belüftungssystem in den Innenraum eingebracht werden, welche durch das System aus vertikalen Löchern, horizontalen Kanälen und/oder einem Zwischenraum befeuchtet und gekühlt wird, ehe die Luft in den Innenraum gelangt. Somit kann Frischluft in den Raum befördert werden, die das Raumklima im Innenraum verbessert.

An kalten trockenen Tagen, wenn der Betrieb von Heizungen zu unangenehmer trockener Luft im Innenraum führt, kann das System dazu genutzt werden, dass Feuchtigkeit durch die natürliche Feuchtediffusion vom Lehmbaustoff in die Luft eingebracht wird. Dies kann sowohl durch die Nutzung von im Innenraum befindlicher Wandverkleidung als auch durch eine Leitung der Luft durch das Belüftungssystem der Wand geschehen.

Gleichzeitig kann das Belüftungssystem dazu dienen, Feuchtigkeit der Umgebungsluft zu entziehen, wenn die Frischluft in den Innenraum geleitet wird. Dies kann beispielsweise besonders in Sommernächten vorteilhaft sein, wenn sich die Feuchtigkeit nachts beispielsweise in Form von Tau legt. In diesem Fall kann das Belüftungssystem Feuchtigkeit aus der Umgebung aufnehmen, sodass die in den Innenraum strömende Luft weniger feucht ist. Darüber hinaus speichert das Bausteinsystem neben Feuchtigkeit Tageswärme, sodass es auch bei kalter Nacht im Innenraum weiterhin angenehm warm ist. Somit stellt das Bausteinsystem einen Wärmespeicher und einen Feuchtespeicher dar.

In einer weiteren Ausführungsform ist an der Innenseite der Wand eine Wärmedämmung angebracht. Auf diese Weise ist der Taupunkt, an dem Wasser durch die Isolierung kondensiert, im Vergleich zu einer Isolierung an der Außenfassade nach innen verschoben. Durch die Fähigkeit der Feuchtigkeitsaufnahme und der Feuchtigkeitsabgabe des Systems kann das kondensierte Wasser problemlos durch Diffusion aufgesogen und abtransportiert werden. Somit kann die Kondensierung an der Isolierung zur Verbesserung des hygienischen Raumklimas beitragen. Zusätzlich ist die Gefahr durch Schimmelbildung durch den Abtransport der Feuchte verringert.

Die Erfindung wird nachfolgend unter Bezugnahme auf die Figuren der Zeichnung anhand mehrerer Ausführungsbeispiele näher erläutert. Es zeigen:
- Fig. 1: eine Seitendarstellung eines Ausführungsbeispiels eines Lehmbausteins mit einem aufliegenden Zwischenblech;
- Fig. 2: eine Ansicht von oben auf den Lehmbaustein der Fig. 1 mit einem zweiten Baustein, der in einem rechten Winkel zum ersten Baustein angeordnet ist;
- Fig. 3a: ein Bausteinsystem bestehend aus einer Vielzahl gestapelter Bausteine entsprechend der Fig. 1 unter Darstellung kommunizierender Kanäle im Bausteinsystem;
- Fig. 3b: ein Bausteinsystem bestehend aus einer Vielzahl gestapelter Bausteine entsprechend der Fig. 1 mit zusätzlicher Darstellung einer Spannvorrichtung;
- Fig. 4: eine Darstellung von oben des in der Fig. 1 gezeigten Zwischenblechs;
- Fig. 5: eine Schnittansicht eines weiteren Ausführungsbeispiels eines Lehmbausteins, wobei der Baustein aus einem ersten primär lehmhaltigen Teil und einem zweiten Teil hauptsächlich aus Mineralwolle besteht;
- Fig. 6: eine Seitenansicht eines Lehmbausteins entsprechend der Fig. 5 mit einer zusätzlich verankerten Lehmbauplatte;
- Fig. 7: eine Darstellung des Lehmbausteins entsprechend der Figur 5 mit einer mittels einer Klebbefestigung verbundenen Lehmbauplatte;
- Fig. 8: eine Schnittansicht eines Lehmbausteins, wobei unterschiedliche Dichten im Baustein vorhanden sind;
- Fig. 9: eine Schnittansicht eines Lehmbausteins, der in einer rotatorischen Vorrichtung zur Verdichtung der Lehmstruktur angeordnet ist;
- Fig.10: eine Darstellung einer Basaltfaserschicht, welche als Zwischenschicht einer Lagerfuge dient;
- Fig.11: eine Darstellung eines Wachstuchs, welches als Zwischenschicht einer Lagerfuge dient;
- Fig. 12: eine Darstellung eines Bausteinsystems mit einem Belüftungssystem kommunizierender Kanäle, welches Öffnungen zur äußeren Umgebung und zu einem Innenraum aufweist;
- Fig. 13: eine Querschnittsdarstellung eines weiteren Ausführungsbeispiels eines Lehmbausteins mit einer Vertiefung an der Oberseite und der Unterseite des Lehmbausteins;
- Fig. 14: eine Ansicht des Lehmbausteins der Fig. 13 von oben;
- Fig. 15: eine Querschnittsdarstellung eines weiteren Ausführungsbeispiels eines Lehmbausteins mit einer Vertiefung an der Oberseite und der Unterseite, wobei die Vertiefung konisch gestaltet ist;
- Fig. 16: eine Ansicht des Lehmbausteins der Fig. 15 von oben;
- Fig. 17: eine Darstellung eines Fixierelements zum Einlegen in eine der Vertiefungen des Bausteins;
- Fig. 18: eine Darstellung eines weiteren Fixierelements zum Einlegen in eine der Vertiefungen des Bausteins, wobei das Fixierelement konisch in Richtung einer Oberseite und einer Unterseite verjüngt ist;
- Fig. 19: eine Ansicht eines Lehmbausteins von oben, wobei der Lehmbaustein vertikale Einbuchtungen an seiner einen Längsseite aufweist;

- Fig. 20: eine Ansicht auf ein Lehmbausteinsystem mit Lehmbausteinen gemäß der Figur 19 von oben, wobei die Lehmbausteine ein System vertikaler Einbuchtungen bilden;
- Fig. 21: eine seitliche Schnittdarstellung eines Lehmbausteinsystem gemäß der Fig. 20 mit einem System zusammenhängender vertikaler Einbuchtungen;
- Fig. 22: eine Querschnittsdarstellung eines Lehmbausteinsystem gemäß der Fig. 21 mit einer zusätzlichen Wandverkleidung;
- Fig. 23: eine Schnittansicht auf eine Wand bestehend aus dem Lehmbausteinsystem mit einer an einer Innenwand befestigten Lehmbauplatte;
- Fig. 24: eine Draufsicht auf die Innenwand der Wand der Fig. 23 mit vertikalen Kanälen, die einen Zwischenraum bilden; und
- Fig. 25: in Schnittdarstellung einer der Fig. 20 entsprechenden Ausführungsvariante, wobei die Ausführungsvariante innenseitige Wandöffnungen als Schnittstellen aufweist.

Die Figur 1 zeigt den Aufbau eines Lehmbausteins 1 zum Errichten von Bauwerken. Der Baustein 1 weist eine Oberseite 2, eine Unterseite 3, zwei gegenüberliegende Seitenflächen 8 und zwei gegenüberliegende Stirnseitenflächen 9 auf. Dabei weisen die gegenüberliegenden Seitenflächen 8 exakt die doppelte Fläche der Stirnseitenflächen 9 auf. Zwischen Oberseite 2 und Unterseite 3 erstrecken sich zwei vertikale Löcher 4 mit beispielsweise einem kreisförmigen Querschnitt. Die vertikalen Löcher 4 weisen untereinander einen Abstand auf, welcher der Breite der Stirnseitenflächen 9 entspricht. Darüber hinaus sind sie mittig angeordnet. Sie weisen also jeweils einen gleichen Abstand zu den Seitenflächen 8 und den Stirnseitenflächen 9 auf.

Die Oberseite 2 und die Unterseite 3 des Bausteins 1 sind so ausgeformt, dass sie bei einer Stapelung mehrerer Bausteine 1 ineinandergreifen. An der Oberseite 2 erstreckt sich hierzu eine Einbuchtung 5 um jeweils eines der vertikalen Löcher 4. Die Unterseite 3 weist dementsprechend Vorsprünge 6 auf, welche passend zu den Einbuchtungen 5 um die vertikalen Löcher 4 angeordnet sind. Die Vorsprünge 5 und Einbuchtungen 6 sind kreisförmig um das vertikale Loch 4 angeordnet, können alternativ jedoch beispielsweise quadratisch angeordnet sein. Dabei sind die Vorsprünge 5 und Einbuchtungen 6 bevorzugt konisch gestaltet, damit bei einer Stapelung die Bausteine 1 einfach ineinander finden.

Alternativ können die Einbuchtungen an der Unterseite 3 und die Vorsprünge an der Oberseite 2 ausgebildet sein.

Die beiden vertikalen Löcher 4 werden durch eine horizontale Aussparung 7 in der Oberseite 2 verbunden. Die horizontale Aussparung 7 ist durch eine an der Oberseite 2 des Bausteins 1 ausgebildete Nut gebildet, die beispielsweise halbkreisförmig ist. Alternativ kann sich die horizontale Aussparung 7 an der Unterseite 3 des Bausteins zwischen den vertikalen Löchern 4 erstrecken. Die Breite der horizontale Aussparung 7 kann dem Durchmesser der vertikalen Löcher 4 entsprechen und dient dazu, eine Verbindung zwischen den vertikalen Löchern 4 herzustellen.

Auf der Oberseite 3 ist optional ein Zwischenblech 30 angeordnet, welches bei einer Stapelung mehrerer Bausteine 1 in den Lagerfugen liegt. Es ist in der Figur 4 gesondert dargestellt und wird in Bezug auf die Figur 4 näher erläutert.

Zur Erhöhung der Festigkeit der Bausteine ist in einer Ausführungsvariante die Integration modifizierter mineralischer Fasern in den Lehm des Lehmbausteins vorgesehen. Die mineralischen Fasern können beispielsweise aus glatten, gerauten oder spiralförmigen Steinfasern bestehen. Sie sind dem teigigem bzw. flüssigen Lehm beigemengt und bilden später im Stein eine Bewehrung. Somit weist der Lehmbaustein eine höhere Festigkeit auf und kann größere Lasten aufnehmen, ohne sich dabei zu verformen.

Die Füllstoffe, die dem Lehmbaustein beigemengt werden, dienen der Erhöhung der Druck- und Zugfestigkeit, aber auch der Minderung des Wärmedurchgangs und der Feuchteregulierung.

Die Figur 2 zeigt den in Figur 1 dargestellten Lehmbaustein 1 aus der Sicht von oben. Zusätzlich ist ein zweiter baugleicher Lehmbaustein 1 gezeigt, der unter dem ersten Lehmbaustein 1 um 90° gedreht angeordnet ist. Dabei liegen die vertikalen Löcher 4 trotz partieller Überlappung koaxial übereinander und sind sie untereinander durch die horizontalen Aussparungen 7 verbunden. Die horizontalen Aussparungen 7 sind in zwei unterschiedlichen Ebenen ausgebildet, aber mit den vertikalen Löchern 4 und über diese untereinander verbunden, ohne dass seitlich ein Ausgang an einer der Seitenflächen 8 beziehungsweise Stirnseitenflächen 9 vorliegt.

In der Figur 3a ist ein Bausteinsystem 10 dargestellt, bei dem eine Vielzahl von Bausteinen 1 gemäß der Figur 1 versetzt aufeinandergestapelt ist, wodurch eine Wand mit einem System kommunizierender Luftkanäle im Inneren entsteht. Die vertikalen Löcher 4 der einzelnen Bausteine liegen koaxial übereinander und verbinden sich zu durch das gesamte Bausteinsystem 10 ragenden vertikalen Kanälen 11. An der Oberseite 2 jedes Bausteins 1 erstreckt sich jeweils eine horizontale Aussparung 7, die einen horizontalen Kanal 12 bildet, der zwei vertikale Kanäle 11 verbindet, so dass die vertikalen Kanäle 11 und über diese auch die horizontalen Kanäle 12 untereinander verbunden sind.

Alternativ ist die horizontale Aussparung 7, wie in der Fig. 12 dargestellt, an der Unterseite 3 der Bausteine 1 angeordnet.

Somit ist in dem Bausteinsystem 10 ein Belüftungssystem vertikaler Kanäle 11 und horizontaler Kanäle 12 implementiert, wobei die vertikalen und horizontalen Kanäle 11, 12 sich mäanderförmig beziehungsweise treppenartig durch die Bausteine 1 erstrecken (als "mäanderförmiges Belüftungssystem" bezeichnet). Dabei tritt das Belüftungssystem an keiner Stelle seitlich aus einer Seitenwand 8, 9 hervor, sondern erstreckt sich ausschließlich im Inneren des Bausteinsystems 10. In den vertikalen und/oder horizontalen Kanälen können optional nicht dargestellte betätigbare Elemente zur Luftleitung, wie z.B. Luftklappen vorgesehen sein, mit denen sich der Luftstrom in den Kanälen 11, 12 einstellen lässt. Die betätigbaren Elemente können Teil eines Steuersystems und über eine Steuereinheit einstellbar sein.

Wie in der Fig. 3b exemplarisch für einen vertikalen Kanal 11 dargestellt, kann in die vertikalen Kanäle 11 jeweils eine Verspannvorrichtung 40 eingebracht sein. Sie dient dazu, eine Kraft bereitzustellen, die die Bausteine 1 in vertikaler Richtung gegeneinander drückt, um die Stabilität der Wand zu erhöhen. Dabei ist in der Figur 4 eine Gewindestange 41 in einen vertikalen Kanal 11 eingebracht. Die Gewindestange 41 ist an den Enden jeweils mit einer Mutter 43 und einer Druckplatte 42 gegen den Baustein 1 verankert und erzeugt eine Kraft, die bestrebt ist, den obersten Baustein 1 und den untersten Baustein 1 aufeinander zu zu bewegen. Mutter 43 und Druckplatte 42 stützen sich dabei an dem jeweiligen Vorsprung 5 und der jeweiligen Aussparung 6 ab.

Die Figur 4 stellt das Zwischenblech 30 dar, welches bei einer Stapelung mehrerer Bausteine in der Lagerfuge angeordnet ist. Dabei weist das Blech eine Vielzahl an krallenartigen Elementen 31 auf, die aus dem Blech 30 teilweise herausgebogen sind. Gleichzeitig weist das Blech 30 zusätzlich eine Vielzahl an Perforierungen 32 auf, die neben den Elementen 31 angeordnet sind. Bei einer Stapelung mehrerer Bausteine 1 verkrallen sich die Elemente 31 im Lehm und fixieren ihn. So verhindern sie, dass der Lehmbaustein 1 sich unter starker Last horizontal verformt. Die Perforierungen 32 dienen dazu, dass sich der Lehm übereinanderliegender Bausteine 1 verbindet und damit trotz des Zwischenblechs 30 eine feste, mörtellose Verbindung zwischen den Bausteinen 1 entsteht. Das Zwischenblech 30 erstreckt sich bevorzugt über die gesamte Fläche der Oberseite 2 oder alternativ der Unterseite 3 des Bausteins 1.

Das Zwischenblech 30 kann Einbuchtungen 501 und Öffnungen 401 aufweisen, die mit den Einbuchtungen 5 und Löchern 4 des Bausteins 1 übereinstimmen.

In Figur 5 ist ein Baustein 1 in einer Schnittansicht dargestellt, welcher aus einem ersten primär lehmhaltigen, ggf. bewehrten Bereich 17 und einem zweiten Bereich 13 besteht. Der zweite Bereich 13 setzt sich hauptsächlich aus mineralischen Fasern, beispielsweise Steinwolle oder Glaswolle, zusammen. Dabei sind die Fasern vorwiegend horizontal ausgerichtet, sodass der Lehm aus dem ersten Bereich 17 in die Zwischenräume der Fasern eindringen kann und damit der erste Bereich 17 fest mit dem zweiten Bereich 13 verbunden ist. Dabei bildet der zweite Bereich 13 eine Seitenfläche des Lehmbausteins bzw. die Außenfläche einer Wand, die aus den Lehmbausteinen gebaut ist. Die verwendeten Mineralfasern bilden durch ihre guten wärmeisolierenden Eigenschaften eine zusätzliche Dämmschicht. Der zweite Bereich 13 gewährleistet daher eine verbesserte Wärmeisolierung beispielsweise an einer Außenwand.

In den Figuren 6 und 7 sind darüber hinaus Möglichkeiten gezeigt, bei denen zusätzlich eine Verkleidung 14, beispielsweise eine Lamelle oder eine Lehmplatte, an den zweiten Bereich 13 angebracht ist. Die Verkleidung 14 kann sowohl mit Schrauben oder dergleichen 15, siehe Figur 6, als auch mittels eines Klebers 16, siehe Figur 7, mit dem Baustein 1 befestigt sein. Sie dient dem Schutz vor Witterung und/oder stellt eine optische Verkleidung der Wand dar.

Die Figur 8 zeigt den Aufbau eines Bausteins 1, welcher unterschiedliche Festigkeiten aufweist. Die unterschiedlichen Festigkeiten werden über eine unterschiedliche Dichteverteilung im Baustein 1 erreicht. Da bei einer Stapelung der Steine an der Unterseite die größte Belastung auftritt, ist hier die größte Festigkeit sinnvoll. Dementsprechend ist eine Dichteverteilung vorgesehen, welche an der Oberseite minimale Dichte und an der Unterseite maximale Dichte vorsieht. Der Anschaulichkeit halber wird der Baustein in drei Verdichtungsgerade unterteilt: Ein erster obere Teil 20 mit minimaler Verdichtung, ein zweiter mittlerer Teil mit mittlerer Verdichtung 21 und ein dritter untere Teil maximaler Verdichtung 22. Diese Dichteverteilung wird beispielsweise durch mechanisches Rütteln oder Vibrieren realisiert und stellt sich dabei automatisch ein. Dazu wird der Stein in einer Vorrichtung in horizontaler Ebene schnell gerüttelt.

Eine Ausführungsvariante des Herstellungsverfahrens sieht vor, dass am Ende der Verdichtung ein Pressvorgang erfolgt, der zum einen die Verdichtung definiert abschließt und der zum anderen die Maßhaltigkeit sicherstellt.

Die Figur 9 zeigt ein weiteren Ausführungsbeispiel eines Bausteins, der unterschiedliche Dichtegrade im Baustein 1 aufweist, sowie eine Vorrichtung zur Herstellung einer solchen Dichteverteilung. Dabei ist an den besonders beanspruchten Ecken und Kanten eines Bausteins die größte Verdichtung realisiert. Der Baustein 1 befindet sich in einer Stahlform 23 welche um eine innenliegende Achse 24 rotiert. Durch die Rotation beziehungsweise das Schleudern wird der Lehm besonders in den achsfernen Bereichen komprimiert. Da dies die Außenkanten und Ecken des Bausteins sind, wird hier maximale Dichte beziehungsweise Festigkeit erreicht. In der dargestellten Ausführung ist die Rotationsachse 24 nicht exakt mittig ausgerichtet, sondern um eine Strecke s von der Mittelachse 25 des Bausteins 1 versetzt. Dies hat zur Folge, dass die Unterseite 3 des Bausteins 1 weiter von der Achse entfernt ist als die Oberseite 2 und daher eine stärkere Verdichtung erfährt. Somit ist der Baustein 1 besonders an der Unterseite 3 sowie an Ecken und Kanten verdichtet. Dabei kann vorgesehen sein, dass die Vorrichtung zur Herstellung einer solchen Dichteverteilung zusätzlich beheizt ist, um die Austrocknung zu beschleunigen.

Auch beim Verfahren gemäß Figur 9 kann am Ende der Verdichtung ein Pressvorgang vorgesehen sein.

Die Figuren 10 und 11 zeigen jeweils eine Zwischenschicht, welche in Ausführungsvarianten in der Lagerfuge zwischen zwei Lehmbausteinen angeordnet sind. Dies kann zusätzlich oder alternativ zu dem in der Figur 1 dargestellten Zwischenblech erfolgen.

Die Figur 10 zeigt ein Basaltgewebe 26 als Beispiel für ein Steinwollgewebe, das dazu vorgesehen ist, an der Oberseite oder Unterseite eines Bausteins angeordnet zu werden und bei zwei aufeinander angeordneten Bausteinen in der Lagerfuge liegt. Das Gewebe 26 ist teilweise für Lehm durchlässig und dennoch sehr stabil. Der Lehm zieht dabei in die Faserstruktur ein, sodass die Struktur fest mit den Bausteinen verbunden und die Qualität der Verbindung zweier Bausteine erhöht ist.

Die Figur 11 zeigt ein gewachstes Tuch, beispielsweise ein Bienenwachstuch 27, das dazu vorgesehen ist, an der Oberseite oder Unterseite eines Bausteins angeordnet zu werden und bei zwei aufeinander angeordneten Bausteinen in der Lagerfuge liegt. Das Tuch 27 weist Flüssigkeit ab, ermöglicht aber eine Feuchtediffusion und stellt sicher, dass in die Lagerfugen, sofern vorhanden, keine witterungsbedingte Flüssigkeit eintreten kann. Eine Trennung der Steine mit einem gewachsten Tuch kann dabei bereits beim Transport und bei der Lagerung der Bausteine sinnvoll sein, da es verhindert, dass die Bausteine sich vorzeitig miteinander verbinden, etwa während einer Lagerung am Bau.

In einer weiteren Variante kann die Verwendung von Kleber in den Lagerfugen vorgesehen sein, um die Stärke der vertikalen Verbindung zweier Bausteine weiter zu erhöhen. Dabei wird beispielsweise ein natürlicher Klebstoff wie Reiskleber eingesetzt.

Die Figur 12 stellt einen Ausschnitt eines Lehmbausteinsystems, mit dem eine Wand 60 eines Gebäudes aufgebaut ist. Im dargestellten Beispiel begrenzt die Wand einen Innenraum 55, einen Kellerraum 53 und die Außenumgebung 54. Dabei weist das Belüftungssystem, welches aus verbundenen vertikalen 11 und horizontalen 12 Kanälen besteht, als erste Schnittstellen Öffnungen 50 zum Innenraum 55, zum Kellerraum 53 und als zweite Schnittstellen 80 zur Außenumgebung 54 auf. Die Öffnungen 50, 80 verbinden das Belüftungssystem somit sowohl mit der äußeren Umgebungsluft als auch mit der inneren Raumluft. Zusätzlich können Elemente zur Steuerung der Luftströme eingelassen sein. So ermöglichen Ventilatoren 51 einen gerichteten Luftstrom und/oder eingelassene Klappen 52 unterbinden bzw. ermöglichen eine Strömung. Die Ventilatoren können in einer Ausführungsvariante in beide Richtungen drehen, so dass wahlweise Luft angesogen oder herausgeschoben werden kann oder auch im Inneren zirkuliert, um Feuchte abzugeben oder aufzunehmen.

Die Elemente zur Steuerung der Luftströme dienen dazu, einen regelmäßigen Luftaustausch, beispielsweise gemäß der DIN 1946 Teil 6 zu ermöglichen. Darüber hinaus lässt sich über die Kanäle auch gezielt die Raumtemperatur und die Luftfeuchtigkeit im Inneren des Gebäudes regulieren. So lässt sich warme oder kalte Luft innerhalb des Bauwerks über die Ventilatoren 51 verschieben. An einem heißen Tag kann es beispielsweise sinnvoll sein, kalte Luft aus einem Kellergeschoss 53 oder bodennahe Luft 54 aus der äußeren Umgebung in das Gebäude 55 zu leiten. Dementsprechend lässt sich auch die Luftfeuchte im Inneren des Gebäudes steuern. Durch die Fähigkeit von Lehm, Wasser zu speichern und wieder an die Luft abzugeben, lässt sich Luft gezielt durch das Belüftungssystem leiten, um einen stabilen und gesunden Feuchtezustand der Raumluft zu erreichen.

Die Figur 13 zeigt eine weitere erfindungsgemäße Variante eines Lehmbausteins 1. Die Querschnittsdarstellung zeigt einen Lehmbaustein 1 mit jeweils zwei Vertiefungen 100 an der Oberseite 2 und der Unterseite 3 des Lehmbausteins 1, wobei die Vertiefungen 100 um im Inneren des Lehmbausteines 1 ausgebildet vertikale Kanäle 4 herum ausgebildet sind und dabei das Ende des jeweiligen vertikalen Kanals 4 an der Oberseite 2 und an der Unterseite 3 bilden. Eine horizontale Aussparung 7 ist sowohl an der Oberseite 2 als auch an der Unterseite 3 des Bausteins 1 ausgebildet. Dabei sind die Oberseite 2 und die Unterseite 3 symmetrisch ausgebildet. Die Ausgestaltung der vertikalen Kanäle 4 und der horizontalen Aussparungen 7 erfolgt wie in Bezug auf die Figuren 1-12 beschrieben, wobei die beiden vertikalen Löcher 4 sowohl an der Oberseite 2 als auch an der Unterseite 3 durch eine horizontale Aussparung 7 verbunden sind.

Die Vertiefungen 100 sind um die vertikalen Löcher 4 angeordnet und weisen senkrecht zur Oberseite 2 und Unterseite 3 des Bausteins verlaufende Seitenflächen 102 sowie eine Grundfläche 101 auf. Die Grundfläche 101 erstreckt sich parallel zu der Oberseite 2 und der Unterseite 3. In die Vertiefungen 100 können Fixierelemente aufgenommen werden, die zwei übereinander gestapelte Bausteine 1 gegen ein seitliches Verschieben sichern. Die Fixierelemente liegen dabei auf der Grundfläche 101 der Vertiefung 100 auf und sind in den Figuren 17 und 18 beispielhaft dargestellt.

Die horizontale Aussparungen 7 verbinden die vertikalen Löcher 4. Dabei ist die horizontale Aussparung 7 tiefer in den Baustein 1 eingelassen als die Vertiefung 100. Somit bleibt unterhalb des Fixierelements 120 ein Durchgang frei und eine Verbindung der vertikalen Löcher 4 ist weiterhin gewährleistet.

Die Figur 14 zeigt eine Ansicht des in Figur 13 dargestellten Lehmbausteins 1 von oben. Die horizontale Aussparung 7 verbindet beide vertikalen Löcher 4. Die Vertiefungen 100 sind rund ausgebildet und zentral um die vertikalen Löcher 4 angeordnet.

Die Figuren 15 und 16 zeigen eine weitere Ausführungsvariante eines Lehmbausteins 1. Gemäß dieser Ausführungsvariante unterscheidet sich der Lehmbaustein 1 von der in Figur 13 dargestellten Ausführungsvariante durch die Form der Vertiefungen 100 an der Oberseite 2 und Unterseite 3 des Bausteins 1. So sind die Vertiefungen 100 konisch ausgebildet, sodass der Radius der Seitenwand 102 in Richtung der Grundfläche 101 der Vertiefung 100 abnimmt. Die konische Gestaltung ermöglicht ein vereinfachtes Einbringen eines Fixierelements in die Vertiefung 100. Dabei ist vorgesehen, dass auch die Fixierelemente entsprechend konisch ausgeformt sind und die Seitenwände 102 der Vertiefung 100 mit den Seitenwänden des Fixierelements zueinander passend ausgebildet sind.

Die Figuren 17 und 18 zeigen zwei Ausführungsbeispiele eines Fixierelementes 120. Das Fixierelement 120 ist dazu ausgebildet, in die Vertiefung 100 an der Oberseite 2 und Unterseite 3 des Bausteins 1 eingesetzt zu werden. Es weist eine Oberseite 122 und eine Unterseite 123 auf. Beide Seiten 122, 123 erstrecken sich in einer horizontalen Ebene. Mittig ist ein Durchgangsloch 121 eingelassen, welches einen gleichen, größeren oder geringeren Durchmesser aufweist als die vertikalen Löcher 4 des Lehmbausteins 1. In letzterem Fall erfolgt eine Beschleunigung der durchströmenden Luft für eine verbesserte Feuchtigkeitsaufnahme bzw. Feuchtigkeitsabgabe.

Das Fixierelement 120 weist eine größere Höhe auf als die Vertiefung 100 des Lehmbausteins 1, sodass es aus der Vertiefung 100 herausragt. Bei einer Stapelung mehrerer Bausteine 1 ist eine Anordnung gegeben, bei der die Vertiefungen 120 so übereinander liegen, dass ein Fixierelement 120 in sowohl in eine Vertiefung 100 eines unteren Lehmbausteins als auch in eine Vertiefung 100 eines oberen Lehmbausteins hineinragt. Somit verbindet ein Fixierelement 120 zwei gestapelte Bausteine 1 und sichert diese gegen ein gegenseitiges seitliches Verschieben.

Bevorzugt weist das Fixierelement 120 eine Höhe auf, die der doppelten Tiefe der Vertiefung 100 entspricht. So ist das Fixierelement 120 in optimalem Eingriff mit den Bausteinen 1 zur Sicherung gegen Verschieben.

Es kann vorgesehen sein, dass das Fixierelement 120 aus getrocknetem Lehm besteht, der zu mindestens 70% aus Ton besteht. Mit der damit eingehenden hohen Feuchtigkeitsspeicherfähigkeit kann ein verbessertes Raumklima erreicht werden.

Das Fixierelement der Figur 17 ist zylindrisch ausgebildet, entsprechend den zylindrischen Vertiefungen 100 beim Baustein der Figuren 13 und 14, und das Fixierelement der Figur 18 ist doppelkonisch ausgebildet, entsprechend den konischen Vertiefungen bei dem Baustein der Figuren 15 und 16.

So zeigt die Figur 17 ein Ausführungsbeispiel eines Fixierelements, dessen Außenwände 124 senkrecht zur Oberseite 122 und Unterseite 123 des Fixierelements 120 verlaufen. Das in dieser Figur dargestellte Fixierelement 120 ist für eine Kombination mit einem passenden Lehmbaustein 1 mit entsprechend senkrechten Seitenwänden 102 der Vertiefung 100, wie in den Figuren 13, 14 gezeigt, vorgesehen.

Die Figur 18 zeigt eine zweite Ausführungsvariante, bei der der Durchmesser der Außenwand 124 des Fixierelements 120 hinsichtlich der Oberseite 122 und der Unterseite 123 abnimmt. Der maximale Durchmesser liegt mittig zwischen Ober 122- und Unterseite 123 vor. Das Ausführungsbeispiel der Figur 18 setzt passende konische Vertiefungen 120 der Bausteine 1 voraus, bei denen der Durchmesser der Außenwand 102 in der Vertiefung 100 in Richtung der Grundfläche 101 abnimmt, wie in den Figuren 15, 16 dargestellt.

Es wird darauf hingewiesen, dass die dargestellte Form der Vertiefungen 100 und der Fixierelemente 120 nur beispielhaft zu verstehen ist. Grundsätzlich kann jede passende Form zwischen Vertiefung 100 und Fixierelement 120 vorgesehen sein, beispielsweise auch eine polygonale oder elliptische Form.

Die Figur 19 ist eine Ansicht von oben auf ein weiteres Ausführungsbeispiel eines Lehmbausteins 1, bei dem nutenförmige Einbuchtungen 150, 151 an einer Seitenfläche des Bausteins 1 eingelassen sind. Bei dem Lehmbaustein der Figur 19 sind solche nutenförmigen Einbuchtungen 150, 151 kombiniert mit einer Ausgestaltung, bei der wie in Bezug auf die Figuren 13 bis 18 beschrieben in den Bausteinen Vertiefungen 100 ausgebildet sind, die der Aufnahme von Fixierelementen 29 dienen. Dies ist jedoch nicht notwendigerweise der Fall. Nutenförmige Einbuchtungen 150, 151 in der nachfolgend beschriebenen Weise können beispielsweise auch an Lehmbausteinen entsprechend den Figuren 1 bis 12 ausgebildet sein.

Gemäß der Figur 19 weist der Baustein 1 an der einen Seitenfläche 8 eine mittige Einbuchtung 150 sowie zwei seitliche Einbuchtungen 151 auf. Die seitlichen Einbuchtungen 151 sind jeweils angrenzend an eine der Stirnseiten 9 des Bausteins 1 ausgebildet. Die mittige Einbuchtung 150 erstreckt sich im Vergleich zu den seitlichen Einbuchtungen 151 über die doppelte Breite. Wenn zwei Bausteine 1 somit nebeneinander anliegen, so kombinieren sich die beiden angrenzenden seitlichen Einbuchtungen 151 der zwei Bausteine 1 zu einer zusammengesetzten Einbuchtung, dessen Größe der mittigen Einbuchtung 150 entspricht.

Die Figur 20 ist eine Sicht von oben auf eine Reihe von Lehmbausteinen gemäß der Figur 19, an welche eine rauminnenseitige Wandverkleidung 160 bestehend aus Lehmbauplatten oder Tonlamellen, angrenzt. Dabei bilden die Seitenflächen 8 der Bausteine 1, die die vertikal angeordneten nutenförmige Einbuchtungen 150, 151 ausbilden, die Rauminnenseite einer durch die gestapelten Bausteine 1 gebildeten Wand. Die Einbuchtungen 150, 151 bilden vertikalen Außenkanäle an der Rauminnenseite. Die rauminnenseitige Wandverkleidung 160 ist an der Rauminnenseite mit der Wand verbunden ist, wobei die rauminnenseitige Wandverkleidung 160 die Einbuchtungen 150, 151 bzw. die sich gebildeten vertikalen Außenkanäle rauminnenseitig abdeckt.

Hierzu kann vorgesehen sein, dass die Einbuchtungen 150, 151 Befestigungsmittel für die Wandverkleidung 160 bereitstellen. So können beispielsweise Unterkonstruktionsschienen in den Einbuchtungen 150, 151 befestigt sein. Die Lehmbauplatten bzw. Tonlamellen weisen mit ihrem hohem Lehmanteil eine besonders gute Feuchtigkeitsspeicherfähigkeit auf, welches einem verbesserten Raumklima dient.

Die Einbuchtungen 150, 151 können darüber hinaus der Aufnahme von Rohren 152 oder Kabeln 153 dienen.

Die Figur 21 zeigt eine Darstellung eines Bausteinsystems 10, das aus gestapelten Lehmbausteinen 1 gemäß der Figur 20 besteht. Dabei zeigt die Ansicht eine Schnittansicht, wobei der Schnitt unmittelbar zwischen Wandverkleidung 160 und Lehmbausteinen 1 gesetzt ist. Somit ist die Wandverkleidung 160 in der Figur 21 nicht dargestellt, jedoch die unmittelbar an die Wandverkleidung 160 grenzenden Lehmbausteine 1.

In dieser Ansicht sind die Einbuchtungen 150, 151 der Lehmbausteine 1 dargestellt. Durch die versetzte Stapelung der Bausteine 1 ergibt sich ein System zusammenhängender vertikaler Kanäle 155. So ergänzen sich die mittigen Einbuchtungen 150 der Lehmbausteine 1 mit den zusammengesetzten Einbuchtungen der seitlichen Einbuchtungen 151, indem sie vertikal ineinander fluchten. Dabei sind Rohre 152 oder Kabel 153 entlang der Einbuchtungen 150, 151 bzw. der aus diesen gebildeten vertikalen Kanäle 155 verlegbar.

Zusätzlich können die vertikalen Kanäle 155, die durch die rauminnenseitige Wandverkleidung 160 abgedeckt sind, einer weitergehenden Luftzirkulation dienen, wobei in den vertikalen Kanälen 155 Luft strömt. Über eine solche Luftströmung kann der Feuchtegehalt der rauminnenseitigen Wandverkleidung 160 beeinflusst werden.

Die Figur 22 stellt eine Querschnittsansicht des Lehmbausteinsystems 1 der Fig. 21 dar. Dabei ist die rauminnenseitige Wandverkleidung 160 dargestellt, welche mit den gestapelten Bausteinen 1 verbunden ist. Dabei dient beispielsweise eine Unterkonstruktionsschiene 161 als Befestigungsmittel, welches in die vertikalen Kanäle 155 integriert ist. Grundsätzlich können beliebige Befestigungsmittel für die Wandverkleidung 160 vorgesehen sein, die in die Kanäle 150 integriert sind oder alternativ oder ergänzend an anderer Stelle eine Verbindung zwischen der Wandverkleidung 160 und den Lehmbausteinen 1 bereitstellen.

Die Figur 23 zeigt eine Darstellung eines Ausführungsbeispiels, bei dem eine Wand 60 durch das Bausteinsystems gebildet ist, an die innenseitig eine Lehmbauplatte 160 befestigt ist. In alternativen Ausführungsformen sind anstelle der Lehmbauplatte Tonlamellen angeordnet. Die Darstellung ist eine Schnittansicht, wobei der Schnitt entlang eines der vertikalen Löcher 11 im Bausteinsystem verläuft. Der Grundaufbau der Wand 60 entspricht dem der Figur 12.

Die durch das Bausteinsystem gebildete Wand 60 grenzt einen Innenraum 55 eines Gebäudes gegen die äußere Umgebung 54 analog zu dem in Fig. 12 dargestellten Ausführungsbeispiel ab. Der Innenraum 55 ist dabei zusätzlich durch einen Raumboden 551 und eine Raumdecke 552 begrenzt. Die Wand 60 weist eine Außenwand 61 und eine Innenwand 62 auf. An der Innenwand 62 weisen die Bausteine 1 Einbuchtungen auf, welche einen vertikalen Kanal 155 bilden, ähnlich zu den vertikalen Kanälen der Fig. 19-22.

Die Lehmbauplatte 160 ist an der Innenwand 62 befestigt, beispielsweise an diese angeklebt oder mit dieser verschraubt. Sie erstreckt sich vom Raumboden 551 bis zur Raumdecke 552, wobei die Fuge offengelassen ist, sodass ein unterer Luftdurchlass 210 zwischen Lehmbauplatte 160 und Raumboden 551 sowie ein oberer Luftdurchlass 220 zwischen Lehmbauplatte 160 und Raumdecke 552 gebildet ist. In alternativen Ausführungsformen kann vorgesehen sein, dass anstelle der offengelassenen Fugen Löcher in der Lehmbauplatte die Luftdurchlässe 210, 220 bilden, wobei solche Löcher an beliebiger Stelle ausgebildet sein können.

Der vertikale Kanal 155 bildet einen Zwischenraum 200 zwischen der Innenwand 62 und der Lehmbauplatte 160, in dem Luft strömen kann. Der Zwischenraum 200 ist über die Luftdurchlässe 210, 220 mit dem Innenraum 55 verbunden, sodass Luft die Lehmbauplatte 160 beidseitig umströmen kann. In diesem Ausführungsbeispiel bilden die vertikalen Kanäle 155 den Zwischenraum 200. In anderen erfindungsgemäßen Ausführungen ist jedoch vorgesehen, dass der Zwischenraum 200 nicht oder nicht nur durch vertikale Kanäle 155, sondern durch Einbuchtungen in der Lehmbauplatte 160 (an der der Wand 60 zugewandten Seite) und/oder durch eine Beabstandung der Lehmbauplatte 160 zur Innenwand 62 gebildet ist.

Die Anordnung der Lehmbauplatte 160 in Verbindung mit dem Zwischenraum 200 ermöglicht, dass Luft - zusätzlich zu ihrem Durchströmen der mäanderförmigen Kanäle der durch Lehmziegel gebildeten Wand - an der Lehmbauplatte 160 flächig entlang strömt, so dass die Kontaktfläche zwischen Luft und Lehm maximiert wird. Auf diese Weise ist eine flächige Flüssigkeitsaufnahme bzw.- Abgabe der Luft an den Lehm für ein optimales Raumklima im Innenraum 55 bereitgestellt.

Die Anordnung eines unteren Luftdurchlasses 210 und eines oberen Luftdurchlasses 220 ermöglicht eine Luftströmung im Zwischenraum 200, bei der Luft durch einen der beiden Luftdurchlässe 210, 220 in den Zwischenraum 200 einströmt und durch den anderen Luftdurchlass 210, 220 wieder hinausströmt. Dies kann beispielsweise vorteilhaft sein, wenn im Innenraum 55 ein trockenes warmes Raumklima herrscht. Durch die Tatsache, dass warme Luft nach oben steigt, kann warme trockene Luft durch den oberen Luftdurchlass 220 in den Zwischenraum 200 strömen. Im Zwischenraum 200 wird die Luft befeuchtet und kühlt ab, sodass sie im Zwischenraum 200 nach unten sinkt. Schließlich kann die abgekühlte Luft durch den unteren Luftdurchlass 210 wieder in den Innenraum 55 strömen. Auf diese Weise ist ein natürlicher Feuchtekreislauf bzw. eine natürliche Konvektion für eine angenehme Klimatisierung des Innenraums 55 gegeben.

Darüber hinaus ist der Zwischenraum 200 durch innenseitige Wandöffnungen 50, die erste Schnittstellen darstellen, mit dem Belüftungssystem der Bausteine 1 verbunden. Solche innenseitige Wandöffnungen 50 können in einer Höhe oder in mehreren Höhen an der Innenwand 62 ausgebildet sein. Gemäß der Figur 23 sind sie in zwei verschiedenen Höhen angeordnet. In entsprechender Weise sind an der Außenwand 61 außenseitige Wandöffnungen 80 in einer oder in mehreren Höhen ausgebildet. Gemäß der Figur 23 sind sie in zwei verschiedenen Höhen ausgebildet. Die außenseitigen Wandöffnungen 80 bilden zweite Schnittstellen.

Es besteht über die innenseitige Wandöffnungen 50, das mäanderförmige Belüftungssystem mit vertikalen Löchern 11 und horizontalen Kanälen 12, sowie die außenseitigen Wandöffnungen 80 eine Verbindung zwischen dem Zwischenraum 200 und der äußeren Umgebungsluft 54.

Dabei kann die adiabat gekühlte Luft, welche im Zwischenraum 200 abfällt, dafür sorgen, dass Luft nicht nur durch den oberen Luftdurchlass 220 nachströmt, sondern auch oder vor allem über einen der inneren Wandeinlässe 50 und einen der äußeren Wandeinlässe 80 von außen aus der Umgebung 54 eingesogen wird. Somit ist ein natürlicher Kreislauf bereitgestellt, bei dem die im Innenraum 55 befindliche Raumluft automatisch durch gekühlte Frischluft aus der Umgebung angereichert wird, welche durch die äußeren Wandöffnungen 80 eingesogen wird. Solch ein Kreislauf stellt eine natürliche Konvektion bereit, wobei zusätzlich ein konvektives Nachströmsystem implementiert ist.

Die Anordnung der inneren Wandöffnungen 50 in verschiedener Höhe ermöglicht zudem eine natürliche Luftströmung, analog zu der anhand des oberen Luftdurchlasses 220 und des unteren Luftdurchlasses 210 beschriebenen Strömung. Dabei strömt in einer Variante warme Luft aus dem Innenraum 55 durch eine weiter oben angeordnete innere Wandöffnung 50 in das Belüftungssystem, wird anschließend in den vertikalen Löchern und den horizontalen Löchern befeuchtet und adiabat gekühlt und gelangt schließlich durch eine weiter unten gelegene innere Wandöffnung 50 wieder in den Innenraum.

Darüber hinaus sehen weitere alternative Ausführungsformen vor, dass mehr als zwei innenseitige Wandöffnungen 50 und/oder außenseitiger Wandöffnungen 80 in unterschiedlicher Höhe eingelassen angeordnet sind.

Somit ist es möglich, Frischluft über das Belüftungssystem in den Innenraum einzubringen, wobei gleichzeitig da Raumklima im Innenraum 55 positiv beeinflusst werden kann. So ist es möglich der Frischluft auf dem Weg in den Innenraum durch die beschriebenen Komponenten Wärme zu entziehen bzw. abzugeben. Gleichzeitig kann der Frischluft auch Feuchtigkeit über die Feuchtigkeitsabgabe des Lehms hinzugefügt oder entnommen werden.

So kann an heißen trockenen Tagen die Frischluft so durch das Belüftungssystem in den Innenraum 55 geleitet werden, dass der in den Bausteinen und der Lehmbauplatte befindliche Lehm die Luft befeuchtet und gleichzeitig kühlt, ehe die Luft in den Innenraum gelangt.

In kalten, feuchten Sommernächten, wenn sich die Feuchtigkeit nachts beispielsweise in Form von Tau zu Boden legt, kann es dagegen sinnvoll sein, dass das System der Luft Feuchtigkeit entzieht. In diesem Fall kann das Belüftungssystem Feuchtigkeit aus der Umgebung 54 aufnehmen, sodass die in den Innenraum 55 strömende Luft weniger feucht ist. Darüber hinaus speichert das Bausteinsystem Tageswärme, sodass es auch bei kalter Nacht im Innenraum weiterhin angenehm warm ist.

An kalten trockenen Tagen, wenn der Betrieb von Heizungen zu unangenehmer trockener Luft im Innenraum 55 führt, kann das System darüber hinaus dazu genutzt werden, um Feuchtigkeit einzubringen und natürlicherweise die relative Feuchte in einen für den Menschen als angenehm empfundenen relativen Feuchtigkeitsgehaltbereich von etwa 50% sicherzustellen. Dies kann sowohl durch die Nutzung von im Innenraum befindlicher Wandverkleidung als auch durch die Leitung der Frischluft durch das Belüftungssystem der Wand geschehen.

Entsprechend dem in Fig. 12 dargestellten Ausführungsbeispiel können die Luftduchlässe 210, 220 sowie die Wandöffnungen 50, 80 Elemente zur Steuerung der Luftströme wie Ventilatoren 51 oder eingelassene Klappen aufweisen.

Die Figur 24 stellt die Einbuchtungen 150, 151, welche im in Fig. 23 gezeigten Ausführungsbeispiel die horizontalen Kanäle 155 der Lehmbausteine bilden, dar. Dabei ist eine Draufsicht aus einer im Innenraum 55 befindlichen Position auf die Innenwand 62 dargestellt. Die Lehmbauplatte 160 ist nicht gezeigt. Nahe der Raumdecke 552 befinden sich die innenseitige Wandöffnungen 50. Nahe des Raumbodens befinden sich weitere innenseitige Wandöffnungen 50 in der Innenwand 62. Die vertikalen Kanäle 155 erstrecken sich in vertikaler Richtung von dem Bereich der Raumdecke 552 zum Bereich des Raumbodens 551. Die Kanäle 155 bilden dabei den zwischen Lehmplatte 160 und Innenwand gebildeten Zwischenraum 200. Dabei sind alternativ weitere Ausführungsformen der Kanäle 155 vorgesehen. So sind in weiteren Ausführungsvarianten weitere Einbuchtungsgeometrien möglich, bei denen ein Zwischenraum 200 gebildet ist. So kann beispielsweise eine horizontale Verbindung zwischen den innenseitigen Wandöffnungen 50 vorgesehen sein. In alternativen Ausführungsbeispielen ist vorgesehen, dass sämtliche innenseitigen Wandöffnungen 50 in der gleichen Höhe angeordnet sind.

Die Fig. 25 zeigt ein Ausführungsbeispiel, das auf dem Ausführungsbeispiel der Fig. 20 beruht, wobei eine rauminnenseitige Wandverkleidung 160 bestehend aus Lehmbauplatten oder Tonlamellen an die Wand aus Lehmbausteinen angrenzt. Dabei sind die innenseitigen Wandöffnungen 50, welche den durch die vertikalen Kanäle 155 gebildeten Zwischenraum 200 mit einem horizontalen inneren Kanal des Bausteinsystems verbinden, dargestellt.

Es versteht sich, dass die Erfindung nicht auf die oben beschriebenen Ausführungsformen beschränkt ist und verschiedene Modifikationen und Verbesserungen vorgenommen werden können, ohne von den hier beschriebenen Konzepten abzuweichen. Beispielsweise kann vorgesehen sein, dass mehr als zwei vertikale Löcher in einem Lehmbaustein ausgebildet sind, beispielsweise vier vertikale Löcher, die in einer Reihe hintereinander oder in zwei Reihen mit je zwei Löchern nebeneinander angeordnet sind. Dementsprechend sind in einem solchen Fall zwei horizontale Kanäle, die jeweils zwei Löcher verbinden, im Baustein ausgebildet.

Es wird weiter darauf hingewiesen, dass beliebige der beschriebenen Merkmale separat oder in Kombination mit beliebigen anderen Merkmalen eingesetzt werden können, sofern sie sich nicht gegenseitig ausschließen. Die Offenbarung dehnt sich auf alle Kombinationen und Unterkombinationen eines oder mehrerer Merkmale aus, die hier beschrieben werden und umfasst diese. Sofern Bereiche definiert sind, so umfassen diese sämtliche Werte innerhalb dieser Bereiche sowie sämtliche Teilbereiche, die in einen Bereich fallen.

## Patentansprüche

1. Lehmbaustein (1), der aufweist:
- eine quaderförmige Grundform, die eine Oberseite (2) und eine Unterseite (3), zwei gegenüberliegende Seitenflächen (8) und zwei gegenüberliegende Stirnseitenflächen (9) umfasst,
- zwei innenliegende vertikale Löcher (4), die sich jeweils zwischen der Oberseite (2) und der Unterseite (3) erstrecken,
**gekennzeichnet durch**
mindestens eine horizontale Aussparung (7), die sich ausschließlich zwischen den vertikalen Löchern (4) an der Oberseite (2) und/oder an der Unterseite (3) des Lehmbausteins (1) und dabei nicht bis zu den Stirnseitenflächen (9) erstreckt und die vertikalen Löcher (4) verbindet.

2. Baustein nach Anspruch 1, **dadurch gekennzeichnet, dass** der Baustein (1) mindestens eine Vertiefung (100) an der Oberseite (2) und mindestens eine Vertiefung (100) an der Unterseite (3) aufweist, wobei die Vertiefungen (100) jeweils um die vertikalen Löcher (4) angeordnet sind, und wobei die Vertiefung (100) jeweils dazu ausgebildet ist, ein Fixierelement (120) aufzunehmen, das in den Baustein (1) und einen darüber oder darunter angeordnete Baustein (1) hineinragt, um diese gegen ein seitliches Verschieben abzusichern.

3. Lehmbausteinsystem (10), welches eine Vielzahl gestapelter Lehmbausteine nach Anspruch 1 aufweist, **dadurch gekennzeichnet, dass** die vertikalen Löcher (4) der Bausteine vertikale Kanäle (11) bilden, die horizontalen Aussparungen (7) der Bausteine jeweils für sich horizontale Kanäle (12) bilden, und jeweils ein horizontaler Kanal (12) zwei benachbarte vertikale Kanäle (11) miteinander verbindet, wobei ein in das Bausteinsystem (10) integriertes, innerhalb der einzelnen Bausteine verlaufendes Belüftungssystem gebildet ist.

4. Bausteinsystem nach Anspruch 3, **dadurch gekennzeichnet, dass** das durch die horizontalen (12) und vertikalen (11) Kanäle gebildete Belüftungssystem mit mindestens einer ersten Schnittstelle (50) verbunden ist, die das Belüftungssystem mit innerer Raumluft (55) eines durch das Bausteinsystem (10) begrenzten Raumes (55) koppelt.

5. Bausteinsystem nach Anspruch 4, **dadurch gekennzeichnet, dass** die erste Schnittstelle (55) durch eine Wandöffnung mit integriertem Ventilator (51) und/oder Klappen gebildet ist.

6. Bausteinsystem nach einem der Ansprüche 3 bis 5, **dadurch gekennzeichnet, dass** das durch die horizontalen (12) und vertikalen Kanäle (11) gebildete Belüftungssystem mit mindestens einer zweiten Schnittstelle (80) verbunden ist, die das Belüftungssystem mit äußerer Umgebungsluft (54) koppelt.

7. Bausteinsystem nach Anspruch 6, **dadurch gekennzeichnet, dass** die zweite Schnittstelle (80) durch eine Wandöffnung mit integriertem Ventilator (81) und/oder Klappen gebildet ist.

8. Bausteinsystem nach einem der Ansprüche 4 bis 7, **dadurch gekennzeichnet, dass** mehrere Schnittstellen (50, 80) in horizontaler und/oder vertikaler Anordnung in der durch die Mehrzahl von Bausteinen (1) gebildeten Wand ausgebildet sind.

9. Bausteinsystem nach einem der Ansprüche 5 bis 8, **dadurch gekennzeichnet, dass**
- jeder Baustein (1) an einer seiner Seitenflächen (8) vertikal angeordnete Einbuchtungen (150, 151) aufweist, und
- die Einbuchtungen (150, 151) der Mehrzahl von Bausteinen (1) eine Mehrzahl vertikaler Au ßenkanäle (155) bilden.

10. Bausteinsystem nach einem der Ansprüche 5 bis 9, **dadurch gekennzeichnet, dass** eine rauminnenseitige Wandverkleidung (160) vorgesehen ist, die mit der Innenseite (62) der durch die gestapelten Bausteine (1) gebildeten Wand (60) verbunden ist, wobei zwischen der Wandverkleidung (160) und der Wand (60) zumindest teilweise ein Zwischenraum (155, 200) ausgebildet ist, in dem Luft strömen kann.

11. Bausteinsystem nach Anspruch 10, **dadurch gekennzeichnet, dass** der Zwischenraum (200) durch eine Beabstandung der Wandverkleidung (160) von der Innenseite (62) oder durch Außenkanäle (155) an der Innenseite (62) und/oder der Wandverkleidung (160) gebildet ist.

12. Bausteinsystem nach Anspruch 10 oder 11, soweit rückbezogen auf Anspruch 9, **dadurch gekennzeichnet, dass**
- die Seitenflächen (8) der Bausteine (1), die die vertikal angeordneten Einbuchtungen (150, 151) ausbilden, die Innenseite (62) einer durch die gestapelten Bausteine (1) gebildeten Wand (60) bilden, wobei die Einbuchtungen (150, 151) vertikale Außenkanäle (155) an der Innenseite (62) bilden, und
- wobei die rauminnenseitige Wandverkleidung (160) an der Rauminnenseite (62) mit der Wand (62) verbunden ist, wobei die rauminnenseitige Wandverkleidung (160) die vertikalen Außenkanäle (155) rauminnenseitig abdeckt.

13. Bausteinsystem nach einem der Ansprüche 10 bis 12, soweit rückbezogen auf Anspruch 4, **dadurch gekennzeichnet, dass** der Zwischenraum (200) über die mindestens eine erste Schnittstelle (50) mit dem durch die horizontalen (12) und vertikalen Kanäle (11) gebildete Belüftungssystem verbunden ist.

14. Bausteinsystem nach Anspruch 13, **dadurch gekennzeichnet, dass** der Zwischenraum (200) des Weiteren über mindestens einen Luftdurchlass (210, 220) mit der inneren Raumluft (55) verbunden ist.

15. Bausteinsystem nach einem der Ansprüche, **dadurch gekennzeichnet, dass** die rauminnenseitige Wandverkleidung (160) aus Lehmbauplatten oder Tonlamellen besteht.
